# EUROPÄISCHE PATENTSCHRIFT

(11) **EP 3 760 311 B1**
(45) Veröffentlichungstag und Bekanntmachung des Hinweises auf die Patenterteilung: **19.02.2025**
(21) Anmeldenummer: 20172892.0
(22) Anmeldetag: 05.05.2020
(51) Int. Cl.: B02C 4/32, B02C 4/06, B02C 4/38

(54) **VERFAHREN ZUM EINSTELLEN ODER VERÄNDERN EINES ZERKLEINERUNGSFLÄCHENABSTANDES EINER ZERKLEINERUNGSVORRICHTUNG UND/ODER ZUR BESTIMMUNG DES ZUSTANDES DER ZERKLEINERUNGSFLÄCHE EINER ZERKLEINERUNGSVORRICHTUNG, STEUERVORRICHTUNG ZUR DURCHFÜHRUNG DES VERFAHRENS UND ENTSPRECHENDE VERWENDUNGEN**
METHOD FOR ADJUSTING OR CHANGING A CRUSHING SURFACE DISTANCE OF A CRUSHING DEVICE AND / OR FOR DETERMINING THE CONDITION OF THE CRUSHING SURFACE OF A CRUSHING DEVICE, CONTROL DEVICE FOR CARRYING OUT THE METHOD AND CORRESPONDING USES
PROCÉDÉ DE RÉGLAGE OU DE MODIFICATION D'UNE DISTANCE D'UNE SURFACE DE BROYAGE D'UN DISPOSITIF DE BROYAGE ET/OU DE DÉTERMINATION DE L'ÉTAT DE LA SURFACE DE BROYAGE D'UN DISPOSITIF DE BROYAGE, DISPOSITIF DE COMMANDE PERMETTANT LA MISE EN OEUVRE DUDIT PROCÉDÉ ET UTILISATIONS CORRESPONDANTES

(30) Priorität: 02.07.2019 DE 102019117819
(43) Veröffentlichungstag der Anmeldung: 06.01.2021
(73) Patentinhaber: Ziemann Holvrieka GmbH, 71636 Ludwigsburg (DE); CIMC Liquid Process Technology Co., Ltd., NETDA Nantong, Jiangsu (CN)
(72) Erfinder: Hoffmann, Axel Hartmut Ernst, 72160 Horb a. Neckar (DE); Lübbecke, Mario, 74245 Löwenstein (DE)
(74) Vertreter: Kuhnen & Wacker Patent- und Rechtsanwaltsbüro PartG mbB

(56) Entgegenhaltungen:
- EP-A1- 1 424 384
- WO-A1-2019/101968
- DE-A1- 10 218 424

## Beschreibung

Die vorliegende Erfindung betrifft ein Verfahren zum Einstellen oder Verändern eines Abstandes zwischen einer ersten Zerkleinerungsfläche und einer zweiten Zerkleinerungsfläche einer Zerkleinerungsvorrichtung nach Anspruch 1 oder 6, und entsprechende Verwendungen nach den Ansprüchen 11 und 12.

### Stand der Technik

Bei der Getränkeherstellung hängt der Erfolg einer Trennung eines als Suspension vorliegenden Zwischenprodukts maßgeblich von der erreichten Qualität der Zerkleinerung des oder der verwendeten Rohstoffe(s) ab. Im Brauereibereich bestimmt demnach die Zerkleinerung des Malzes, der Rohfrucht und/oder möglicherweise weiterer, verwendeter Rohstoffe den Erfolg, insbesondere die Dauer und die Ausbeute, der Maischetrennung. Folglich ist die Qualität der Maischetrennung umso höher, je besser die Zerkleinerung an die Rahmenbedingungen (Rohstoffqualität, Abnutzung der Zerkleinerungsmaschine, Zustand der Maschine etc.) angepasst ist.

Um einen möglichst guten Brauprozess zu erzielen, wurden herkömmlich die beim Brauverfahren ermittelten Prozessparameter, wie beispielsweise die Schrotsortierung der Mahlgänge, durch das Personal manuell ausgewertet und die Vermahlungsparameter entsprechend angepasst. Diese Auswertung- und Einstelltätigkeit erfordert eine zeitliche Bindung von qualifiziertem Personal, welches unter Rückgriff auf die persönliche Erfahrung von Sud zu Sud die technischen Parameter der Mühle überprüfen und gegebenenfalls neu einstellen bzw. nachstellen muss. Dabei kommt es regelmäßig vor, dass eine erforderliche Korrektur der Prozessparameter zu spät ermittelt und vorgenommen wird. Herkömmlich führt die manuelle Korrektur der Prozessparameter zumeist nicht zu einer zeitnahen Optimierung. Dabei bleibt eine Abweichung vom Sollwert oft über eine Mehrzahl von Suden unentdeckt und wird folglich sehr spät korrigiert. Darüber hinaus werden bei der herkömmlichen Verfahrensweise die Prozessparameter von nachgeschalteten Verfahrensschritten, wie beispielsweise das Maischen, das Läutern und die Würzebehandlung, oftmals nicht berücksichtigt. So wird beispielsweise der Walzenabstand in regelmäßigen oder unregelmäßigen zeitlichen Abständen auf einen festen, mühlenspezifischen Sollwert überprüft und nachgestellt. Zudem besteht bei der herkömmlichen Vorgehensweise die Gefahr, dass die manuelle Korrektur bisweilen auf Fehleinschätzungen durch das Personal beruht. Eine weitere fehlerhafte Folge kann sein, dass eine Wartung der Mühle unnötigerweise oder zumindest verfrüht oder zu spät durchgeführt wird.

Gattungsgemäße Zerkleinerungsverfahren und entsprechende Vorrichtungen kennt der Fachmann beispielsweise aus den Veröffentlichungen DE 102 18 424 A1, WO 2019/001 968 A1 und EP 1 424 384 A1.

### Aufgabe der Erfindung

Es ist daher eine Aufgabe der vorliegenden Erfindung, wenigstens einen der vorgenannten Nachteile des Standes der Technik zu überwinden. Vorzugsweise ist es eine Aufgabe, die im Rahmen eines Bier- oder Getränkeherstellungsverfahrens gesetzten technologischen Ziele, wie beispielsweise die Einhaltung einer vorgegebenen Läuterdauer oder Erzielung einer vorbestimmten Ausbeute, schneller, einfacher und/oder fehlerfreier als bisher zu erreichen. Ferner soll bevorzugt der hierzu erforderliche Personaleinsatz verringert werden.

### Definitionen

Zerkleinerungsvorrichtung: unter einer "Zerkleinerungsvorrichtung" wird erfindungsgemäß jede Einrichtung verstanden, die geeignet ist, ein Malz oder eine Rohfrucht zur Verwendung für die Bier- und Getränkeherstellung zu zerkleinern bzw. zu schroten, und welche wenigstens ein Wellenpaar, bestehend aus einer ersten Welle und einer zweiten Welle, aufweist, deren Längsachsen parallel oder im Wesentlichen parallel zueinander angeordnet sind. Dabei weist die erste Welle eine erste Zerkleinerungsfläche und die zweite Welle eine zweite Zerkleinerungsfläche auf. Die erste Zerkleinerungsfläche und die zweite Zerkleinerungsfläche sind jeweils vorzugsweise rotationsymmetrisch oder im Wesentlichen rotrationssymmetrisch um die Längsachse der jeweiligen Welle angeordnet. Die erste Zerkleinerungsfläche und die zweite Zerkleinerungsfläche wirken bei der Drehung der beiden Wellen derart zusammen, dass sie geeignet sind, ein zwischen den beiden Zerkleinerungsflächen oder ein im Spalt zwischen den beiden Zerkleinerungsflächen befindliches Zerkleinerungsgut zu zerkleinern, vorzugsweise zu mahlen, zu quetschen und/oder zu schneiden. Erfindungsgemäß umfasst "Zerkleinerungsvorrichtung" vorzugsweise eine Mühle, insbesondere eine Zweiwalzenmühle, eine Vierwalzenmühle, eine Fünfwalzenmühle und eine Sechswalzenmühle, ferner eine Keilscheibenmühle.

Abstand zwischen der ersten Zerkleinerungsfläche und der zweiten Zerkleinerungsfläche: Im Rahmen der vorliegenden Erfindung wird unter dem "Abstand zwischen der ersten Zerkleinerungsfläche und der zweiten Zerkleinerungsfläche" (nachfolgend auch vereinfachend "Abstand" genannt) der Teil der senkrecht zur Längsachse verlaufenden Verbindungslinie zwischen den Längsachsen der Walzen, welcher die freie Strecke zwischen der ersten Zerkleinerungsfläche und der zweiten Zerkleinerungsfläche umfasst (vgl. Fig. 1a (Draufsicht) und Fig. 1b (Seitenansicht): Abstand D; Zerkleinerungsvorrichtung Z; erste Zerkleinerungsfläche ZF1, zweite Zerkleinerungsfläche ZF2, erste Längsachse L1, zweite Längsachse L2; Darstellung nicht maßstäblich). Weisen die Zerkleinerungsflächen eine Riffelung auf, so wird die freie Strecke zwischen den jeweiligen Schneiden oder zwischen der Schneide der ersten Zerkleinerungsfläche und der der Schneide gegenüberliegenden Nut der zweiten Zerkleinerungsfläche gemessen. Diese Definition des Abstandes gilt vorzugsweise, wenn die Zerkleinerungsflächen eine zylindrische oder im Wesentlichen zylindrische Gestalt aufweisen.

Weisen die Zerkleinerungsflächen dagegen eine zickzack-förmige oder ähnliche Kontur auf, wie dies beispielsweise bei einer Keilscheibenmühle der Fall ist, wird der Abstand zwischen der ersten Zerkleinerungsfläche und der zweiten Zerkleinerungsfläche dagegen vorzugsweise als der Normalabstand zwischen zwei sich gegenüberliegenden, parallel angeordneten Teilflächen (Flanken) der ersten Zerkleinerungsfläche und der zweiten Zerkleinerungsfläche definiert (vgl. Fig. 2 (Draufsicht): Abstand D; Zerkleinerungsvorrichtung Z; erste Zerkleinerungsfläche ZF1, zweite Zerkleinerungsfläche ZF2, erste Teilfläche TF1, zweite Teilfläche TF2, erste Längsachse L1, zweite Längsachse L2; Darstellung nicht maßstäblich).

Wird der Abstand der beiden Zerkleinerungsflächen zueinander an nur einer Stelle gemessen, beispielsweise in der Mitte oder an einem Rand der Zerkleinerungsflächen in Bezug auf die Längsachse der Walze, so kann dieser Abstand erfindungsgemäß als der Abstand der beiden Zerkleinerungsflächen definiert werden. Alternativ kann der Abstand der beiden Zerkleinerungsflächen zueinander an mehreren Stellen in Bezug auf die jeweilige Längsachse gemessen werden. In letzterem Fall kann der arithmetische Mittelwert der gemessenen Abstände erfindungsgemäß als der Abstand der beiden Zerkleinerungsflächen definiert werden. Bei den erfindungsgemäß vorgesehenen Zerkleinerungsvorrichtungen beträgt der Abstand typischerweise 0,2 bis 2 mm, vorzugsweise 0,2 bis 1,5 mm.

Läuterdauer: Im Rahmen der vorliegenden Erfindung wird unter "Läuterdauer" die Zeitspanne zwischen dem Zeitpunkt, an dem begonnen wird, die Vorderwürze abzuziehen (vorzugsweise nach Abschluss des Trübwürzepumpens, falls dieser Prozessschritt durchgeführt wird), bis zu dem Zeitpunkt, an dem die Würzegewinnung beendet ist, d.h., an dem der Ablauf des Nachgusses oder des Glattwassers auf Kanal umgeschaltet bzw. nicht mehr der Würze desselben Suds hinzugegeben wird. Erfindungsgemäß beträgt die Läuterdauer typischerweise 75 bis 140 min, vorzugsweise 80 bis 130 min, muss aber nicht hierauf beschränkt sein.

Ausbeute: Unter der Ausbeute wird erfindungsgemäß die Sudhausausbeute verstanden, wie sie in Schuster, K. Weinfurtner, F., Narziß, L.: "Die Bierbrauerei, zweiter Band: Die Technologie der Würzebereitung", 7. Auflage, Ferdinand Enke Verlag Stuttgart 1992, Kapitel 7, insbesondere Kapitel 7.1.2 "Berechnung der Sudhausausbeute", wiedergegeben ist. Hierbei gilt allgemein: Sudhausausbeute = Volumen der Würze [hl] x Extraktgehalt [kg/hl] / Schüttung [kg]. Erfindungsgemäß kann diese Definition auch zu anderen, dem Fachmann bekannten Definitionen abgewandelt werden, insbesondere unter Berücksichtigung der Korrektur der Würzemenge und der ermittelten Extraktwerte. Erfindungsgemäß beträgt die Sudhausausbeute typischerweise 65 bis 85 %, vorzugsweise 70 bis 85 %, muss aber nicht hierauf beschränkt sein. Erfindungsgemäß kann die Ausbeute auch als Integral der Konzentration bzw. des Extraktgehalts von Vorderwürze und Nachgüssen über das Läutervolumen im Verhältnis zum Gesamtvolumen der Würze (Pfanne-voll-Volumen) bestimmt werden.

### Zusammenfassung der Erfindung

Die vorstehende Aufgabe wird durch die Gegenstände der unabhängigen Ansprüche gelöst.

So wird ein Verfahren zum Einstellen oder Verändern eines Abstandes (D) zwischen einer ersten Zerkleinerungsfläche (ZF1) und einer zweiten Zerkleinerungsfläche (ZF2) einer Zerkleinerungsvorrichtung (Z), vorzugsweise einer Mühle (M), für einen (n)-ten Sud beansprucht;
wobei die Zerkleinerungsvorrichtung (Z) geeignet ist, ein Malz oder eine Rohfrucht zur Verwendung für die Bier- und Getränkeherstellung zu zerkleinern oder zu schroten; wobei das Verfahren wenigstens die nachfolgenden Schritte aufweist:
(a) Erfassen des Abstandes (D) zwischen der ersten Zerkleinerungsfläche (ZF1) und der zweiten Zerkleinerungsfläche (ZF2); dabei entspricht der Abstand (D) vorzugsweise dem Abstand zwischen der ersten Zerkleinerungsfläche (ZF1) und der zweiten Zerkleinerungsfläche (ZF2) beim (n-1)-ten Sud oder einem Ausgangs-Abstand (D0);
(b) Bestimmen einer Soll-Läuterdauer (LDs) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
(c) Erfassen der Läuterdauer eines (n-1)-ten Suds als eine erste Läuterdauer (LDn-1);
(d) Erfassen der Läuterdauer eines (n-2)-ten Suds als eine zweite Läuterdauer (LDn-2);
(e) vorzugsweise Erfassen der Läuterdauer eines (n-3)-ten Suds als eine dritte Läuterdauer (LDn-3);
   vorzugsweise Erfassen der Läuterdauer eines (n-4)-ten Suds als eine vierte Läuterdauer (LDn-4);
   vorzugsweise Erfassen der Läuterdauer eines (n-5)-ten Suds als eine fünfte Läuterdauer (LDn-5);
(f) Berechnen des arithmetischen oder gewichteten Mittelwerts aus der ersten Läuterdauer (LDn-1), der zweiten Läuterdauer (LDn-2) und vorzugsweise der dritten Läuterdauer (LDn-3) unter Erhalt einer mittleren Läuterdauer (LDm);
(g) Vergleichen der mittleren Läuterdauer (LDm) mit der Soll-Läuterdauer (LDs);
(h) wenn die Bedingung: 0,95·LDs ≤ LDm ≤ 1,05·LDs erfüllt ist, wird der Abstand (D) nicht verändert; und/oder

wenn die Bedingung: 0,90·LDs ≤ LDm < 0,95·LDs erfüllt ist, wird der Abstand (D) um einen vorbestimmten Betrag y, vorzugsweise 0,05 mm, verkleinert; und/oder
wenn die Bedingung: 0,85·LDs ≤ LDm < 0,90·LDs erfüllt ist, wird der Abstand (D) um einen vorbestimmten Betrag z, vorzugsweise 0,10 mm, verkleinert;
wobei der Betrag z größer als der Betrag y ist, vorzugsweise 1,5y < z < 2,5y, insbesondere ist z = 2y; und/oder
wenn die Bedingung: 1,05·LDs < LDm ≤ 1,10·LDs erfüllt ist, wird der Abstand (D) um den vorbestimmten Betrag y, vorzugsweise 0,05 mm, vergrößert; und/oder
wenn die Bedingung: 1,10·LDs < LDm ≤ 1,15·LDs erfüllt ist, wird der Abstand (D) um den vorbestimmten Betrag z, vorzugsweise 0,10 mm, vergrößert;
wobei der Betrag z größer als der Betrag y ist, vorzugsweise 1,5y < z < 2,5y, insbesondere ist z = 2y; und/oder
wenn die Bedingung: 1,15·LDs < LDm oder LDm < 0,85·LDs erfüllt ist, werden/wird der Abstand (D) auf einen Ausgangs-Abstand (D0) eingestellt und/oder eine Fehlermeldung ausgegeben.

Im Rahmen der vorliegenden Erfindung beträgt der Betrag y vorzugsweise zwischen 0,03 und 0,07 mm, insbesondere 0,05 mm Dabei ist der Betrag z größer als der Betrag y, vorzugsweise 1,5y < z < 2,5y, bevorzugter ist z = 2y, noch bevorzugter zwischen 0,075 und 0,125 mm, insbesondere 0,100 mm.

Im Rahmen der vorliegenden Erfindung wird der aktuell betrachtete Sud als (n)-ter Sud bezeichnet. Der dem aktuell betrachteten Sud unmittelbar vorangegangene Sud wird als (n-1)-ter Sud bezeichnet. Der dem (n-1)-ten Sud unmittelbar vorangegangene Sud wird als (n-2)-ter Sud bezeichnet. Der dem (n-2)-ten Sud unmittelbar vorangegangene Sud wird als (n-3)-ter Sud bezeichnet. Der dem (n-3)-ten Sud unmittelbar vorangegangene Sud wird als (n-4)-ter Sud bezeichnet. Der dem (n-4)-ten Sud unmittelbar vorangegangene Sud wird als (n-5)-ter Sud bezeichnet.

Erfindungsgemäß kann die Betrachtung der Sude auch auf eine bestimmte Auswahl von Suden beschränkt sein, zum Beispiel nur auf die Sude einer bestimmten Biersorte oder einer bestimmten Schüttung. In diesem Fall gilt der aktuell betrachtete Sud dieser Auswahl von Suden, beispielsweise einer bestimmten Biersorte, z.B. der aktuell betrachtete Pilssud, als (n)-ter Sud. Der dem aktuell betrachteten Sud unmittelbar vorangegangene Sud innerhalb dieser Auswahl von Suden, beispielsweise der bestimmten Biersorte, z.B. der unmittelbar vorangegangene Pilssud, wird dann als (n-1)-ter Sud bezeichnet. Entsprechend der vorstehenden Definition werden für diese Auswahl auch die (n-2)-ten, (n-3)-ten, (n-4)-ten und (n-5)-ten Sude definiert. Bei einer Beschränkung auf eine bestimmte Auswahl von Suden bleiben die nicht zu der Auswahl gehörenden Sude bei der Durchführung des erfindungsgemäßen Verfahrens jeweils unberücksichtigt.

Erfindungsgemäß wird bei der Bier- oder Getränkeherstellung erstmals der Parameter der Läuterdauer als ein Steuerungsparameter für die automatisierte Einstellung des Abstandes zwischen der ersten Zerkleinerungsfläche und der zweiten Zerkleinerungsfläche einer Zerkleinerungsvorrichtung verwendet. Im Rahmen umfangreicher Untersuchungen haben die Erfinder herausgefunden, dass von den zahlreichen, infrage kommenden Steuerparametern, der Abstand zwischen der ersten Zerkleinerungsfläche und der zweiten Zerkleinerungsfläche einer Zerkleinerungsvorrichtung bzw. der Mahlspalt einen signifikanten Einfluss auf die Läuterdauer aufweist und mit ihr in einem durch ein Polynom beschreibbaren Zusammenhang steht. Somit stellt dieser Abstand einen sinnvollen und einfach einzustellenden Steuerungsparameter da, wenn eine vorgegebene Läuterdauer erzielt werden soll. Dabei ist es erfindungsgemäß gerade nicht mehr erforderlich, dass der Abstand wie bisher unter Berücksichtigung von beispielsweise des Ist-Abstandes oder der Schrotsortierung manuell nachgestellt werden muss, wenn der Bediener feststellt, dass es "in letzter Zeit", also über die vorausgegangenen Sude, die technologischen Vorgaben, sei es der Soll-Abstand, die vorgegebene Schrottsortierung oder ein anderer Parameter, nicht mehr erreicht werden.

Dagegen wird erfindungsgemäß wenigstens einer der ermittelten Prozessparameter der vorangegangenen Sude, insbesondere die Läuterdauer, erfasst und anhand eines Sollwerts überprüft. Dabei führt eine hinreichend große Abweichung vom Sollwert zu einer Anpassung des Abstandes. Die Richtung der Abweichung (positiv/negativ) vom Sollwert bestimmt die Richtung der Anpassung des Abstandes (Vergrößerung oder Verkleinerung). Zusätzlich bestimmt der Betrag der Abweichung das quantitative Ausmaß der Anpassung.

Schließlich sieht das erfindungsgemäße Verfahren vor, bei sehr großen Abweichungen der Läuterdauer vom Sollwert (unabhängig davon, ob es sich um eine positive oder negative Abweichung handelt) die Steuerung des Abstandes für den aktuellen Sud nicht auf Basis des berechneten Mittelwerts der Läuterdauer fortzusetzen, sondern stattdessen den Abstand auf einen Ausgangs-Abstand einzustellen. In diesem Fall kann zusätzlich eine Fehlermeldung an den Bediener ausgegeben werden.

Darüber hinaus ist erfindungsgemäß vorgesehen, nicht nur die Läuterdauer des unmittelbar vorangegangenen Sudes, also einen einzigen Wert für die Läuterdauer, zu erfassen, sondern die Läuterdauern wenigstens der vorangegangenen zwei oder vorzugsweise drei Sude, vorzugsweise einer Sorte, zu erfassen und aus diesen den arithmetischen oder gewichteten Mittelwert zu bilden, welcher als die mittlere Läuterdauer definiert wird.

Durch das Vorsehen von wenigstens zwei, insbesondere drei Werten für die Läuterdauer werden naturgemäß vorhandene Schwankungen, welche von Sud zu Sud auftreten können, wenigstens teilweise ausgeglichen. Hierdurch wird eine Überempfindlichkeit der Steuerung, welche zu einem unbrauchbaren Steuerverhalten führen kann, erfolgreich vermieden.

Der Sollwert, hier die Soll-Läuterdauer, wird anhand eines oder mehrerer Parameter bestimmt und kann auf vorab hinterlegte Werte zurückgreifen. Hier können insbesondere die Biersorte (und damit die im System hinterlegte Rezeptur für eine spezielle Biersorte), die mit der ausgewählten Biersorte in Zusammenhang stehende Malzschüttung (welche die Malzsorte(n) und deren Mengen umfasst) sowie weitere Faktoren, wie beispielsweise, ob eine Vorkonditionierung des Malzes durchgeführt wird oder nicht, oder Art und/oder Zustand der Zerkleinerungsvorrichtung, berücksichtigt werden.

Ein besonderer Vorteil des erfindungsgemäßen Verfahrens ist, dass das Fachpersonal von Routineaufgaben, wie die Einstellung des Abstandes zwischen der ersten Zerkleinerungsfläche und der zweiten Zerkleinerungsfläche der Zerkleinerungsvorrichtung, beispielsweise des Walzenabstandes, befreit werden kann. Zudem wird das bei manuellem Eingriff in die Steuerung behaftete Fehlerrisiko vermieden.

Ein wesentlicher Vorteil der Erfindung ist darüber hinaus eine verkürzte Reaktionszeit und damit eine schnellere Korrektur bei einer relevanten Abweichung vom Sollzustand. So wurde herkömmlich eine Anpassung des Abstandes zwischen der ersten Zerkleinerungsfläche und der zweiten Zerkleinerungsfläche üblicherweise einmal wöchentlich oder gar 14-tägig durchgeführt, also nach einer Vielzahl von Suden, wenn mit einer Sudfrequenz von 12 bis 16 Suden pro Tag gerechnet wird. Dagegen geht beim erfindungsgemäßen Verfahren eine ansteigende oder abfallende Läuterdauer des unmittelbar vorangegangenen Sudes in die Berechnung der mittleren Läuterdauer ein und wird somit bei der Steuerung des Abstandes für den unmittelbar folgenden Sud bereits berücksichtigt. Dasselbe gilt für den Fall einer sehr starken Abweichung vom Sollwert: bei Auftreten einer sehr starken Abweichung der mittleren Läuterdauer vom Sollwert wirkt sich dies bereits bei der Steuerung des Abstandes des unmittelbar nachfolgenden Sudes aus.

Mit der erfindungsgemäßen Definition der Parameterbereiche für die Steuerung kann einerseits eine ausreichende, sensible Steuerung des Abstandes erzielt werden. Andererseits wird eine unvorteilhafte, unausgewogene ("zu hektische") Steuerung vermieden. Damit reagiert die Steuerung kürzest möglich auf Abweichungen vom Sollwert der Läuterdauer, ohne dass ein manueller Eingriff erforderlich wäre. Die erfindungsgemäße Steuerung macht es auch möglich, auf Schwankungen der Rohstoffqualität schnell und sensibel, aber nicht übersensibel zu reagieren und diese durch eine geeignete Anpassung des Abstandes auszugleichen.

Bei der Sollwertbestimmung kann je nach aktueller Anforderung an die Produktion zwischen einer Optimierung auf die Höhe der Ausbeute oder eine zeitlich rasche Abläuterung gesetzt werden.

Vorteilhafte Ausführungsformen sind Gegenstand der abhängigen Ansprüche.

So kann das Verfahren ferner einen Schritt (e) aufweisen, wobei der Schritt (e) umfassen kann: Erfassen der Läuterdauer eines (n-3)-ten Suds als eine dritte Läuterdauer (LDn-3). Dabei können sich die Soll-Läuterdauer (LDs), die erste Läuterdauer (LDn-1), die zweite Läuterdauer (LDn-2), die dritte Läuterdauer (LDn-3) und vorzugsweise der Ausgangs-Abstand (D0) jeweils auf dieselbe oder jeweils auf eine einzige Biersorte, Malzsorte, Malzmenge, Malzqualität oder Malzschüttung beschränken.

Wenn bei der Berechnung der mittleren Läuterdauer nur diejenigen Werte bzw. vorausgehende Sude berücksichtigt werden, welche sich beispielsweise auf ein und dieselbe Biersorte oder Malzschüttung beziehen, steigt die Präzision der erfindungsgemäßen Steuerung erheblich an. Dies trifft vor allem dann zu, wenn sehr unterschiedliche Biersorten, welche qualitativ sehr verschiedene Malzschüttungen aufweisen, in willkürlicher Reihenfolge auf dem Sudplan der Brauerei stehen. So weisen unterschiedliche Biersorten naturgemäß meistens unterschiedliche, sortenspezifische Läuterdauern auf.

Ferner kann der Schritt (h) bei Erfüllung der Bedingung 0,90·LDs ≤ LDm < 0,95·LDs oder der Bedingung 1,05·LDs < LDm ≤ 1,10·LDs als die folgenden Schritte aufweisend ausgestaltet sein:
(v1) Bestimmen einer Soll-Ausbeute (As) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
(v2) Erfassen der Ausbeute des (n-1)-ten Suds als eine erste Ausbeute (An-1); und
(v3) Erfassen der Ausbeute des (n-2)-ten Suds als eine zweite Ausbeute (An-2); und
(v4) vorzugsweise Erfassen der Ausbeute des (n-3)-ten Suds als eine dritte Ausbeute (An-3);
(v5) Berechnen des arithmetischen oder gewichteten Mittelwerts aus der ersten Ausbeute (An-1), der zweiten Ausbeute (An-2) und vorzugsweise der dritten Ausbeute (An-3) unter Erhalt einer mittleren Ausbeute (Am);
(v6) Vergleichen der mittleren Ausbeute (Am) mit der Soll-Ausbeute (As);
(v7) wenn die Bedingung: 0,97·As ≤ Am ≤ 1,03·As erfüllt ist, wird der Abstand (D) nicht verändert; und/oder
   wenn die Bedingung: Am < 0,97·As erfüllt ist, wird der Abstand (D) um den vorbestimmten Betrag y, vorzugsweise 0,05 mm, verkleinert.

In einer vorteilhaften Ausführungsform des erfindungsgemäßen Verfahrens wird zusätzlich zur Läuterdauer auch der Parameter der Ausbeute berücksichtigt. So wird analog zur Soll-Läuterdauer eine Soll-Ausbeute bestimmt, welche auf Basis derselben oder anderer Parameter wie die Soll-Läuterdauer ermittelt wird. Des Weiteren wird analog zur Läuterdauer eine mittlere Ausbeute ermittelt und diese mit der Soll-Ausbeute verglichen.

Dabei soll die Berücksichtigung der Ausbeute sich nur dann in der erfindungsgemäßen Steuerung auswirken, wenn die mittlere Läuterdauer nur gering bis mäßig (zwischen 5 und 10 %) von der Soll-Läuterdauer (100 %) abweicht. Eine solch mäßige Abweichung (= Hysterese) bedeutet eine Dämpfung der Regelung, die erforderlich ist, damit der Regelparameter nicht "springt". Somit können eventuell auftretende Spitzen geglättet oder herausgefiltert werden. Wenn also die mittlere Läuterdauer gering bis mäßig von der Soll-Läuterdauer abweicht und/oder zusätzlich die Ausbeute um mehr als einen bestimmten Betrag (beispielsweise 3 %) unter der Soll-Ausbeute liegt, wird die vorstehend angegebene Änderung des Abstandes durchgeführt.

So wird bei diesem Verfahren über den Parameter der mittleren Läuterdauer der Aspekt der Zeit berücksichtigt, da das Läutern der zeitliche Flaschenhals des Sudhausverfahrens ist. Andererseits gelingt durch den Parameter der Ausbeute auch eine Berücksichtigung des Aspekts der Ausbeute bzw. der Sudhausausbeute. Insbesondere kann beim Auftreten einer zu geringen Ausbeute bei einem Sud oder einer Reihe von Suden, der Abstand verkleinert werden, um dem Rückgang der Ausbeute im folgenden Sud entgegenzuwirken.

Ferner kann kann das Verfahren ferner einen Schritt (e) aufweisen, wobei der Schritt (e) umfassen kann:
Erfassen der Läuterdauer eines (n-3)-ten Suds als eine dritte Läuterdauer (LDn-3);
Erfassen der Läuterdauer eines (n-4)-ten Suds als eine vierte Läuterdauer (LDn-4); und Erfassen der Läuterdauer eines (n-5)-ten Suds als eine fünfte Läuterdauer (LDn-5). Dabei kann das Verfahren nach Schritt (f) und vor Schritt (g) ferner den folgenden Schritt aufweisen:
   (l) Vergleichen der mittleren Läuterdauer (LDm) jeweils mit der ersten Läuterdauer (LDn-1), der zweiten Läuterdauer (LDn-2), der dritten Läuterdauer (LDn-3), und der vierten Läuterdauer (LDn-4), und
   falls die Bedingungen: |(LDn-1 - LDm)|/LDm > 0,15 und |(LDn-4 - LDm)|/LDm ≤ 0,15 erfüllt sind, erfolgt ein Neuberechnen der mittleren Läuterdauer (LDm) durch Berechnen des arithmetischen oder gewichteten Mittelwerts aus der zweiten Läuterdauer (LDn-2), der dritten Läuterdauer (LDn-3) und der vierten Läuterdauer (LDn-4); und/oder
   falls die Bedingungen: |(LDn-2 - LDm)|/LDm > 0,15 und |(LDn-4 - LDm)|/LDm ≤ 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der dritten Läuterdauer (LDn-3) und der vierten Läuterdauer (LDn-4); und/oder
   falls die Bedingungen: |(LDn-3 - LDm)|/LDm > 0,15 und |(LDn-4 - LDm)|/LDm ≤ 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der zweiten Läuterdauer (LDn-2) und der vierten Läuterdauer (LDn-4); und/oder
   falls die Bedingungen: |(LDn-1 - LDm)|/LDm > 0,15 und |(LDn-4 - LDm)|/LDm > 0,15 erfüllt sind, erfolgt ein Neuberechnen der mittleren Läuterdauer (LDm) durch Berechnen des arithmetischen oder gewichteten Mittelwerts aus der zweiten Läuterdauer (LDn-2), der dritten Läuterdauer (LDn-3) und der fünften Läuterdauer (LDn-5); und/oder
   falls die Bedingungen: |(LDn-2 - LDm)|/LDm > 0,15 und |(LDn-4 - LDm)|/LDm > 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der dritten Läuterdauer (LDn-3) und der fünften Läuterdauer (LDn-5); und/oder
   falls die Bedingungen: |(LDn-3 - LDm)|/LDm > 0,15 und |(LDn-4 - LDm)|/LDm > 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der zweiten Läuterdauer (LDn-2) und der fünften Läuterdauer (LDn-5). Erfindungsgemäß bedeutet |x| den Betrag (absoluter Betrag, mathematische Betragsfunktion) des Elements x. Beispielsweise bedeutet |(a - b)| den Betrag der Differenz von a und b.

In einer vorteilhaften Ausführungsform des erfindungsgemäßen Verfahrens kann vorgesehen sein, ungewöhnlich hohe oder niedrige Läuterdauern, welche als "Ausreißer" angesehen werden, zu ermitteln und bei der Berechnung der mittleren Läuterdauer auszuschließen. Dabei werden die Einzelwerte der Läuterdauern, aus denen die mittlere Läuterdauer berechnet wird, mit der mittleren Läuterdauer verglichen. Weicht eine der Läuterdauern um mehr als 15 Prozent von der mittleren Läuterdauer ab, so wird die mittlere Läuterdauer unter Ausschluss des abweichenden Wertes neu berechnet. Weicht beispielsweise die Läuterdauer des letzten Sudes (n-1) ungewöhnlich stark ab, so wird dieser Wert bei der neuen Mittelwertberechnung nicht mehr berücksichtigt. Stattdessen wird neben den beiden bisherigen Suden, dem vorletzten (n-2) und dem vorvorletzten (n-3), noch ein weiter zurückliegender Sud (n-4) berücksichtigt, und aus diesen drei Werten der neue Mittelwert berechnet. Weicht die Läuterdauer des "Ersatzwertes", beispielsweise des weiter zurückliegenden Sudes (n-4), ebenfalls um mehr als 15 Prozent von der mittleren Läuterdauer ab, so wird für die Neuberechnung der mittleren Läuterdauer stattdessen noch ein anderer Wert, beispielsweise die Läuterdauer eines noch weiter zurückliegenden Sudes (n-5), berücksichtigt. Erfindungsgemäß ist es somit möglich, zu prüfen, ob der neu zu berücksichtigende Wert ebenfalls ein Ausreißer ist, und im positiven Fall diesen zu verwerfen und stattdessen einen weiteren Wert zu verwenden.

Mit der Identifizierung und dem Ausschluss von Ausreißern bei den Läuterdauern, wird die Genauigkeit des erfindungsgemäßen Steuerverfahrens verbessert.

Ferner kann das Verfahren nach Schritt (f) und vor Schritt (g) zusätzlich wenigstens einen der folgenden Schritte aufweisen:
(k1) Erfassen einer Abmaischtemperatur (ATn-1) des (n-1)-ten Sudes;
   Vergleichen der Abmaischtemperatur (ATn-1) mit einer Soll-Abmaischtemperatur (ATs);
   wenn die Bedingung: (ATs - 2 °C) ≤ ATn-1 ≤ (ATs + 2 °C) nicht erfüllt ist, wird eine Fehlermeldung ausgegeben; und/oder
   wenn die Bedingung: (ATs - 2 °C) ≤ ATn-1 ≤ (ATs + 2 °C) nicht erfüllt ist, erfolgt ein Neuberechnen der mittleren Läuterdauer (LDm) durch Berechnen des arithmetischen oder gewichteten Mittelwerts aus der zweiten Läuterdauer (LDn-2), der dritten Läuterdauer (LDn-3) und der vierten Läuterdauer (LDn-4); und/oder
(k2) Erfassen einer Abmaischtemperatur (ATn-2) des (n-2)-ten Sudes;
   Vergleichen der Abmaischtemperatur (ATn-2) mit einer Soll-Abmaischtemperatur (ATs);
   wenn die Bedingung: (ATs - 2 °C) ≤ ATn-2 ≤ (ATs + 2 °C) nicht erfüllt ist, wird eine Fehlermeldung ausgegeben; und/oder
   wenn die Bedingung: (ATs - 2 °C) ≤ ATn-2 ≤ (ATs + 2 °C) nicht erfüllt ist, erfolgt ein Neuberechnen der mittleren Läuterdauer (LDm) durch Berechnen des arithmetischen oder gewichteten Mittelwerts aus der ersten Läuterdauer (LDn-1), der dritten Läuterdauer (LDn-3) und der vierten Läuterdauer (LDn-4); und/oder
(k3) Erfassen einer Abmaischtemperatur (ATn-3) des (n-3)-ten Sudes;
   Vergleichen der Abmaischtemperatur (ATn-3) mit einer Soll-Abmaischtemperatur (ATs);
   wenn die Bedingung: (ATs - 2 °C) ≤ ATn-3 ≤ (ATs + 2 °C) nicht erfüllt ist, wird eine Fehlermeldung ausgegeben; und/oder
   wenn die Bedingung: (ATs - 2 °C) ≤ ATn-3 ≤ (ATs + 2 °C) nicht erfüllt ist, erfolgt ein Neuberechnen der mittleren Läuterdauer (LDm) durch Berechnen des arithmetischen oder gewichteten Mittelwerts aus der ersten Läuterdauer (LDn-1), der zweiten Läuterdauer (LDn-2) und der vierten Läuterdauer (LDn-4).

In einer weiteren, vorteilhaften Ausführungsform kann vor Durchführung des eigentlichen Verfahrens bzw. zu Beginn des Verfahrens die Abmaischtemperatur eines oder mehrerer der vorangegangenen Sude erfasst werden und mit einer Soll-Abmaischtemperatur verglichen werden. Weicht die Abmaischtemperatur eines der Sude um mehr als 2 Grad Celsius von der Soll-Abmaischtemperatur ab, wird eine Fehlermeldung an den Bediener ausgegeben. Zusätzlich oder alternativ zur Fehlermeldung kann die Läuterdauer des aktuellen Sudes von der Berechnung der mittleren Läuterdauer ausgeschlossen werden. Stattdessen kann die Läuterdauer eines anderen, weiter zurückliegenden Sudes berücksichtigt werden.

Auf diese Weise wird dem Bediener bereits zu Beginn der Ausführung des erfindungsgemäßen Verfahrens mitgeteilt, wenn eine Unregelmäßigkeit beim Bierherstellungsprozess in Zusammenhang mit der technologisch kritischen Größe der Abmaischtemperatur, insbesondere bei starkem Überschreiten oder Unterschreiten der Soll-Abmaischtemperatur, bei einem der betrachteten Sude aufgetreten ist. Mit der Identifizierung und dem Ausschluss von Suden, welche bezüglich der Abmaischtemperatur Ausreißer darstellen, wird die Genauigkeit des erfindungsgemäßen Steuerverfahrens weiter verbessert.

Des Weiteren kann das erfindungsgemäße Verfahren derart ausgebildet sein, dass es zusätzlich zur Bestimmung des Zustandes einer ersten Zerkleinerungsfläche (ZF 1) und einer zweiten Zerkleinerungsfläche (ZF2) einer Zerkleinerungsvorrichtung (Z) für einen (n)-ten Sud geeignet ist;
wobei die Zerkleinerungsvorrichtung (Z) geeignet ist, ein Malz oder eine Rohfrucht zur Verwendung für die Bier- und Getränkeherstellung zu zerkleinern oder zu schroten;
wobei das Verfahren wenigstens die nachfolgenden Schritte aufweist:
   (a) Erfassen des Abstandes (D) zwischen der ersten Zerkleinerungsfläche (ZF1) und der zweiten Zerkleinerungsfläche (ZF2);
   (b) Erfassen einer Läuterdauer eines (n-1)-ten Suds als eine erste Läuterdauer (LDn-1);
   (c) Bestimmen einer Soll-Läuterdauer (LDs) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
   (d) Erfassen der Ausbeute des (n-1)-ten Suds als eine erste Ausbeute (An-1);
   (e) Bestimmen einer Soll-Ausbeute (As) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
   (f) Vergleichen der ersten Läuterdauer (LDn-1) mit der Soll-Läuterdauer (LDs);
   (g) Vergleichen der ersten Ausbeute (An-1) mit der Soll-Ausbeute (As);
   (h) wenn die Bedingung: LDn-1 < 0,95·LDs erfüllt ist; und/oder wenn die Bedingung: An-1 < 0,95·As erfüllt ist;
      wird der Abstand (D) um einen vorbestimmten Betrag y, vorzugsweise 0,05 mm, verkleinert und vorzugsweise eine erste Verschleißmeldung ausgegeben;
   (i) nach Schritt (h), Erfassen des Abstandes (D);
   (k) Bestimmen eines minimalen Abstandes (Dmin) zwischen der ersten Zerkleinerungsfläche (ZF1) und der zweiten Zerkleinerungsfläche (ZF2) unter Berücksichtigung wenigstens eines Parameters, ausgewählt aus einer Gruppe, bestehend aus: Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), und Drehzahl der Zerkleinerungsfläche, vorzugsweise der ersten Zerkleinerungsfläche (ZF1) und der zweiten Zerkleinerungsfläche (ZF2);
   (l) Vergleichen des Abstandes (D) mit dem minimalen Abstand (Dmin);
      wenn die Bedingung: 1,10·Dmin < D ≤ 1,20·Dmin erfüllt ist, wird eine zweite Verschleißmeldung ausgegeben; und
      wenn die Bedingung: Dmin ≤ D ≤ 1,10·Dmin erfüllt ist, wird eine dritte Verschleißmeldung ausgegeben.

Die Erfindung betrifft ferner ein Verfahren, bei dem eine erste Läuterdauer und eine Soll-Läuterdauer, wie vorstehend beschrieben, bestimmt werden. Zusätzlich werden analog eine erste Ausbeute (Ausbeute des vorangegangenen Sudes (n-1)) und eine Soll-Ausbeute unter Berücksichtigung eines oder mehrerer geeigneter Parameter, wie beispielsweise die Biersorte oder die Malzschüttung, bestimmt. Wenn der Vergleich ergibt, dass die erste Läuterdauer die Soll-Läuterdauer um einen vorgegebenen Betrag oder mehr unterschreitet und/oder die erste Ausbeute die Soll-Ausbeute um einen vorgegebenen Betrag oder mehr unterschreitet, wird der Abstand um einen vorgegebenen Betrag verkleinert. In diesem Fall kann zusätzlich eine erste Verschleißmeldung an den Bediener ausgegeben werden. Die Verkürzung der Läuterdauer und das Absinken der Ausbeute können jeweils ein Hinweis dafür sein, dass ein Verschleiß der betrachteten Zerkleinerungsflächen der Zerkleinerungsvorrichtung vorhanden ist.

Wenn also festgestellt wird, dass das Abläutern schneller als gewünscht geschieht und gleichzeitig die Ausbeute unter dem gewünschten Sollwert liegt, wird der Abstand verringert. Aufgrund des verringerten Abstandes soll eine feinere Schrotung und damit eine verlängerte Läuterdauer bei einer erhöhten Ausbeute erzielt werden.

Besonders vorteilhaft ist es, wenn nach dem Verringern des Abstandes dieser erfasst wird und mit einem minimalen Abstand, d.h., dem kleinsten Abstand, den die betrachteten Zerkleinerungsflächen der Zerkleinerungsvorrichtung einnehmen können, verglichen wird. Damit wird gemäß dem erfindungsgemäßen Verfahren unmittelbar nach der zuletzt vorgenommenen Verringerung des Abstandes festgestellt, ob die Zerkleinerungsvorrichtung bereits beim kleinsten Abstand angekommen ist oder zumindest nicht weit davon entfernt ist. So sind erfindungsgemäß zwei Schwellenwerte vorgesehen, eine zweite Verschleißmeldung (Verschleißmeldung der 1. Stufe im Sinne einer Vorwarnung) auszugeben, wenn der Abstand nur noch 10 bis 20 % größer als der minimale Abstand ist. Dagegen ist vorgesehen, eine dritte Verschleißmeldung (Verschleißmeldung der 2. Stufe im Sinne einer echten Warnung oder Anzeige eines (akuten) Wartungsbedarfs) auszugeben, wenn der Abstand den minimalen Abstand um 10 % oder weniger überschreitet oder gleich diesen ist.

Insgesamt erlaubt das erfindungsgemäße Verfahren damit auch, sich bei der Wartung der Zerkleinerungsvorrichtung, insbesondere eines betrachteten Walzenpaares, von zeitlich oder durchsatzabhängig bestimmten, festen Wartungsintervalle zu lösen. Stattdessen orientiert sich die Wartungsprognose am tatsächlichen Zustand und damit am tatsächlichen Verschleiß der Zerkleinerungsvorrichtung. Wird bei der Erfassung und Überprüfung des Abstandes der betrachteten Zerkleinerungsflächen ein ausreichender Sicherheitspuffer, beispielsweise ein Bereich von 10 bis 20 % über dem Minimalabstand, berücksichtigt, so kann durch Ausgabe einer Vorwarnung rechtzeitig eine Wartung eingeplant werden. Rechtzeitig meint hier, dass die Wartung weder durchgeführt wird, solange der Verschleiß noch gering ist, noch erst dann durchgeführt wird, wenn ein maximaler Verschleiß (minimaler Abstand) bereits erreicht ist. Folglich wird erfindungsgemäß die Planbarkeit der Wartung verbessert. Zudem erhält der Bediener erfindungsgemäß einen Warnhinweis, wenn der Abstand den minimalen Abstand um 10 % oder weniger überschreitet oder gleich diesen ist. So ist der Bediener gewarnt, dass es beim weiteren Betreiben der Zerkleinerungsvorrichtung aufgrund des fortgeschrittenen Verschleißes zu Störungen kommen kann.

Die erfindungsgemäße Aufgabe wird ferner durch das Verfahren gemäß Anspruch 6 gelöst.

So wird ein Verfahren zum Einstellen oder Verändern eines Abstandes (D) zwischen einer ersten Zerkleinerungsfläche (ZF1) und einer zweiten Zerkleinerungsfläche (ZF2) einer Zerkleinerungsvorrichtung (Z), vorzugsweise einer Mühle (M), für einen (n)-ten Sud beansprucht;
wobei die Zerkleinerungsvorrichtung (Z) geeignet ist, ein Malz oder eine Rohfrucht zur Verwendung für die Bier- und Getränkeherstellung zu zerkleinern oder zu schroten;
wobei das Verfahren wenigstens die nachfolgenden Schritte aufweist:
   (a) Erfassen des Abstandes (D) zwischen der ersten Zerkleinerungsfläche (ZF1) und der zweiten Zerkleinerungsfläche (ZF2);
   (b) Bestimmen einer Soll-Ausbeute (As) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
   (c) Erfassen der Ausbeute eines (n-1)-ten Suds als eine erste Ausbeute (An-1);
   (d) Erfassen der Ausbeute eines (n-2)-ten Suds als eine zweite Ausbeute (An-2);
   (e) vorzugsweise Erfassen der Ausbeute eines (n-3)-ten Suds als eine dritte Ausbeute (An-3);
      vorzugsweise Erfassen der Ausbeute eines (n-4)-ten Suds als eine vierte Ausbeute (An-4);
      vorzugsweise Erfassen der Ausbeute eines (n-5)-ten Suds als eine fünfte Ausbeute (An-5);
   (f) Berechnen des arithmetischen oder gewichteten Mittelwerts aus der ersten Ausbeute (An-1), der zweiten Ausbeute (An-2) und vorzugsweise der dritten Ausbeute (An-3) unter Erhalt einer mittleren Ausbeute (Am);
   (g) Vergleichen der mittleren Ausbeute (Am) mit der Soll-Ausbeute (As);
   (h) wenn die Bedingung: 0,97·As ≤ Am ≤ 1,03·As erfüllt ist, wird der Abstand (D) nicht verändert; und/oder
      wenn die Bedingung: 0,93·As ≤ Am < 0,97·As erfüllt ist, wird der Abstand (D) um einen vorbestimmten Betrag y, vorzugsweise 0,05 mm, verkleinert; und/oder
      wenn die Bedingung: 0,85·As ≤ Am < 0,93·As erfüllt ist, wird der Abstand (D) um einen vorbestimmten Betrag z, vorzugsweise 0,10 mm, verkleinert;
      wobei der Betrag z größer als der Betrag y ist, vorzugsweise 1,5y < z < 2,5y, insbesondere ist z = 2y; und/oder
      wenn die Bedingung: 1,03·As < Am ≤ 1,07·As erfüllt ist, wird der Abstand (D) um den vorbestimmten Betrag y, vorzugsweise 0,05 mm, vergrößert; und/oder
      wenn die Bedingung: 1,07·As < Am ≤ 1,15·As erfüllt ist, wird der Abstand (D) um den vorbestimmten Betrag z, vorzugsweise 0,10 mm, vergrößert;
      wobei der Betrag z größer als der Betrag y ist, vorzugsweise 1,5y < z < 2,5y, insbesondere ist z = 2y; und/oder
      wenn die Bedingung: 1,15·As < Am oder Am < 0,85·As erfüllt ist, werden/wird der Abstand (D) auf den Ausgangs-Abstand (D0) eingestellt und/oder eine Fehlermeldung ausgegeben.

Das Verfahren gemäß Anspruch 6 ist identisch mit dem Verfahren gemäß Anspruch 1 mit der Ausnahme, dass die Steuerung des Abstandes zwischen der ersten Zerkleinerungsfläche und der zweiten Zerkleinerungsfläche auf Basis der Ausbeute anstatt auf Basis der Läuterdauer erfolgt. Genauer erfolgt die Steuerung des Abstandes bei dieser Variante des erfindungsgemäßen Verfahrens auf Basis des Vergleichs eines arithmetischen oder gewichteten Mittelwerts der Ausbeute vorangegangener Sude mit einer vorab bestimmten Soll-Ausbeute. Ansonsten beruht die Steuerung des Abstandes auf dem gleichen erfindungsgemäßen Prinzip wie im Verfahren gemäß Anspruch 1.

Die Vorteile der Verfahrensvariante gemäß Anspruch 6 sind identisch mit denen der Verfahrensvariante gemäß Anspruch 1. Durch die zusätzliche Verfahrensvariante, bei der die Steuerung auf Basis der Ausbeute erfolgt, hat der Bediener die Wahlmöglichkeit zwischen einer Steuerung basierend auf der Läuterdauer oder auf der Ausbeute.

Vorteilhafte Ausführungen der Verfahrensvariante betreffend die Steuerung basierend auf der Ausbeute sind Gegenstand der abhängigen Ansprüche. Vorteile und technische Wirkungen sind analog zu denen der Verfahrensvariante betreffend die Steuerung basierend auf der Läuterdauer.

Vorteilhafte Ausführungsformen sind Gegenstand der abhängigen Ansprüche 7 bis 10. Dabei gelten die erfindungsgemäßen Vorteile und technischen Wirkungen der vorstehend beschriebenen Verfahren gemäß den Ansprüchen 2 bis 5 analog.

So kann das Verfahren ferner einen Schritt (e) aufweisen, wobei der Schritt (e) umfassen kann: Erfassen der Ausbeute eines (n-3)-ten Suds als eine dritte Ausbeute (An-3). Dabei können sich die Soll-Ausbeute (As), die erste Ausbeute (An-1), die zweite Ausbeute (An-2), die dritte Ausbeute (An-3) und vorzugsweise der Ausgangs-Abstand (D0) jeweils auf dieselbe oder jeweils auf eine einzige Biersorte, Malzsorte, Malzmenge, Malzqualität oder Malzschüttung beschränken.

Ferner kann der Schritt (h) bei Erfüllung der Bedingung 0,90·As ≤ Am < 0,95·As oder der Bedingung 1,05·As < Am ≤ 1,10·As als die folgenden Schritte aufweisend ausgestaltet sein:
(v1) Bestimmen einer Soll-Läuterdauer (LDs) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
(v2) Erfassen der Läuterdauer des (n-1)-ten Suds als eine erste Läuterdauer (LDn-1); und
(v3) Erfassen der Läuterdauer des (n-2)-ten Suds als eine zweite Läuterdauer (LDn-2); und
(v4) vorzugsweise Erfassen der Läuterdauer des (n-3)-ten Suds als eine dritte Läuterdauer (LDn-3);
(v5) Berechnen des arithmetischen oder gewichteten Mittelwerts aus der ersten Läuterdauer (LDn-1), der zweiten Läuterdauer (LDn-2) und vorzugsweise der dritten Läuterdauer (LDn-3) unter Erhalt einer mittleren Läuterdauer (LDm);
(v6) Vergleichen der mittleren Läuterdauer (LDm) mit der Soll-Läuterdauer (LDs);
(v7) wenn die Bedingung: 0,95·LDs ≤ LDm ≤ 1,05·LDs erfüllt ist, wird der Abstand (D) nicht verändert; und/oder
wenn die Bedingung: LDm < 0,95·LDs erfüllt ist, wird der Abstand (D) um den vorbestimmten Betrag y, vorzugsweise 0,05 mm, verkleinert.

Ferner kann das Verfahren ferner einen Schritt (e) aufweisen, wobei der Schritt (e) umfassen kann:
Erfassen der Ausbeute eines (n-3)-ten Suds als eine dritte Ausbeute (An-3);
Erfassen der Ausbeute eines (n-4)-ten Suds als eine vierte Ausbeute (An-4);
Erfassen der Ausbeute eines (n-5)-ten Suds als eine fünfte Ausbeute (An-5). Dabei kann das Verfahren nach Schritt (f) und vor Schritt (g) ferner folgenden Schritt aufweisen:
   (l) Vergleichen der mittleren Ausbeute (Am) jeweils mit der ersten Ausbeute (An-1), der zweiten Ausbeute (An-2), der dritten Ausbeute (An-3), und der vierten Ausbeute (An-4), und
   falls die Bedingungen: |(An-1 - Am)|/Am > 0,15 und |(An-4 - Am)|/Am ≤ 0,15 erfüllt sind, erfolgt ein Neuberechnen der mittleren Ausbeute (Am) durch Berechnen des arithmetischen oder gewichteten Mittelwerts aus der zweiten Ausbeute (An-2), der dritten Ausbeute (An-3) und der vierten Ausbeute (An-4); und/oder
   falls die Bedingungen: |(An-2 - Am)|/Am > 0,15 und |(An-4 - Am)|/Am ≤ 0,15 erfüllt sind, erfolgt ein Neuberechnen der mittleren Ausbeute (Am) durch Berechnen des arithmetischen oder gewichteten Mittelwerts aus der ersten Ausbeute (An-1), der dritten Ausbeute (An-3) und der vierten Ausbeute (An-4); und/oder
   falls die Bedingungen: |(An-3 - Am)|/Am > 0,15 und |(An-4 - Am)|/Am ≤ 0,15 erfüllt sind, erfolgt ein Neuberechnen der mittleren Ausbeute (Am) durch Berechnen des arithmetischen oder gewichteten Mittelwerts aus der ersten Ausbeute (An-1), der zweiten Ausbeute (An-2) und der vierten Ausbeute (An-4); und/oder
   falls die Bedingungen: |(An-1 - Am)|/Am > 0,15 und |(An-4 - Am)|/Am > 0,15 erfüllt sind, erfolgt ein Neuberechnen der mittleren Ausbeute (Am) durch Berechnen des arithmetischen oder gewichteten Mittelwerts aus der zweiten Ausbeute (An-2), der dritten Ausbeute (An-3) und der fünften Ausbeute (An-5); und/oder
   falls die Bedingungen: |(An-2 - Am)|/Am > 0,15 und |(An-4 - Am)|/Am > 0,15 erfüllt sind, erfolgt ein Neuberechnen der mittleren Ausbeute (Am) durch Berechnen des arithmetischen oder gewichteten Mittelwerts aus der ersten Ausbeute (An-1), der dritten Ausbeute (An-3) und der fünften Ausbeute (An-5); und/oder
   falls die Bedingungen: |(An-3 - Am)|/Am > 0,15 und |(An-4 - Am)|/Am > 0,15 erfüllt sind, erfolgt ein Neuberechnen der mittleren Ausbeute (Am) durch Berechnen des arithmetischen oder gewichteten Mittelwerts aus der ersten Ausbeute (An-1), der zweiten Ausbeute (An-2) und der fünften Ausbeute (An-5).

Zudem kann das Verfahren nach Schritt (f) und vor Schritt (g) zusätzlich wenigstens einen der folgenden Schritte aufweisen:
(k1) Erfassen einer Abmaischtemperatur (ATn-1) des (n-1)-ten Sudes;
   Vergleichen der Abmaischtemperatur (ATn-1) mit einer Soll-Abmaischtemperatur (ATs);
   wenn die Bedingung: (ATs - 2 °C) ≤ ATn-1 ≤ (ATs + 2 °C) nicht erfüllt ist, wird eine Fehlermeldung ausgegeben; und/oder
   wenn die Bedingung: (ATs - 2 °C) ≤ ATn-1 ≤ (ATs + 2 °C) nicht erfüllt ist, erfolgt ein Neuberechnen der mittleren Ausbeute (Am) durch Berechnen des arithmetischen oder gewichteten Mittelwerts aus der zweiten Ausbeute (An-2), der dritten Ausbeute (An-3) und der vierten Ausbeute (An-4);
(k2) Erfassen einer Abmaischtemperatur (ATn-2) des (n-2)-ten Sudes;
   Vergleichen der Abmaischtemperatur (ATn-2) mit einer Soll-Abmaischtemperatur (ATs);
   wenn die Bedingung: (ATs - 2 °C) ≤ ATn-2 ≤ (ATs + 2 °C) nicht erfüllt ist, wird eine Fehlermeldung ausgegeben; und/oder
   wenn die Bedingung: (ATs - 2 °C) ≤ ATn-2 ≤ (ATs + 2 °C) nicht erfüllt ist, erfolgt ein Neuberechnen der mittleren Ausbeute (Am) durch Berechnen des arithmetischen oder gewichteten Mittelwerts aus der ersten Ausbeute (An-1), der dritten Ausbeute (An-3) und der vierten Ausbeute (An-4); und/oder
(k3) Erfassen einer Abmaischtemperatur (ATn-3) des (n-3)-ten Sudes;
   Vergleichen der Abmaischtemperatur (ATn-3) mit einer Soll-Abmaischtemperatur (ATs);
   wenn die Bedingung: (ATs - 2 °C) ≤ ATn-3 ≤ (ATs + 2 °C) nicht erfüllt ist, wird eine Fehlermeldung ausgegeben; und/oder
   wenn die Bedingung: (ATs - 2 °C) ≤ ATn-3 ≤ (ATs + 2 °C) nicht erfüllt ist, erfolgt ein Neuberechnen der mittleren Ausbeute (Am) durch Berechnen des arithmetischen oder gewichteten Mittelwerts aus der ersten Ausbeute (An-1), der zweiten Ausbeute (An-2) und der vierten Ausbeute (An-4).

Des Weiteren kann das erfindungsgemäße Verfahren derart ausgebildet sein, dass es zusätzlich zur Bestimmung des Zustandes einer ersten Zerkleinerungsfläche (ZF 1) und einer zweiten Zerkleinerungsfläche (ZF2) einer Zerkleinerungsvorrichtung (Z) für einen (n)-ten Sud geeignet ist;
wobei die Zerkleinerungsvorrichtung (Z) geeignet ist, ein Malz oder eine Rohfrucht zur Verwendung für die Bier- und Getränkeherstellung zu zerkleinern oder zu schroten;
wobei das Verfahren wenigstens die nachfolgenden Schritte aufweist:
   (a) Erfassen des Abstandes (D) zwischen der ersten Zerkleinerungsfläche (ZF1) und der zweiten Zerkleinerungsfläche (ZF2);
   (b) Erfassen einer Läuterdauer eines (n-1)-ten Suds als eine erste Läuterdauer (LDn-1);
   (c) Bestimmen einer Soll-Läuterdauer (LDs) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
   (d) Erfassen der Ausbeute des (n-1)-ten Suds als eine erste Ausbeute (An-1);
   (e) Bestimmen einer Soll-Ausbeute (As) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
   (f) Vergleichen der ersten Läuterdauer (LDn-1) mit der Soll-Läuterdauer (LDs);
   (g) Vergleichen der ersten Ausbeute (An-1) mit der Soll-Ausbeute (As);
   (h) wenn die Bedingung: LDn-1 < 0,95·LDs erfüllt ist; und/oder wenn die Bedingung: An-1 < 0,95·As erfüllt ist;
      wird der Abstand (D) um einen vorbestimmten Betrag y, vorzugsweise 0,05 mm, verkleinert und vorzugsweise eine erste Verschleißmeldung ausgegeben;
   (i) nach Schritt (h), Erfassen des Abstandes (D);
   (k) Bestimmen eines minimalen Abstandes (Dmin) zwischen der ersten Zerkleinerungsfläche (ZF1) und der zweiten Zerkleinerungsfläche (ZF2) unter Berücksichtigung wenigstens eines Parameters, ausgewählt aus einer Gruppe, bestehend aus: Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), und Drehzahl der Zerkleinerungsfläche, vorzugsweise der ersten Zerkleinerungsfläche (ZF1) und der zweiten Zerkleinerungsfläche (ZF2);
   (l) Vergleichen des Abstandes (D) mit dem minimalen Abstand (Dmin);
      wenn die Bedingung: 1,10·Dmin < D ≤ 1,20·Dmin erfüllt ist, wird eine zweite Verschleißmeldung ausgegeben; und
   wenn die Bedingung: Dmin ≤ D ≤ 1,10·Dmin erfüllt ist, wird eine dritte Verschleißmeldung ausgegeben.

Die Vorteile dieser Verfahrensvariante sind identisch mit denen der vorstehend beschriebenen Verfahrensvariante, bei der das Verfahren auch zur Bestimmung des Zustandes einer ersten Zerkleinerungsfläche (ZF1) und einer zweiten Zerkleinerungsfläche (ZF2) einer Zerkleinerungsvorrichtung (Z) für einen (n)-ten Sud geeignet ist.

In einer weiteren Verfahrensvariante der vorstehend beschriebenen Verfahren kann das erfindungsgemäße Verfahren vor Schritt (a) zusätzlich wenigstens den folgenden Schritt aufweisen:
(i) Einstellen des Abstandes (D) zwischen der ersten Zerkleinerungsfläche (ZF1) und der zweiten Zerkleinerungsfläche (ZF2) auf einen Ausgangs-Abstand (D0);
unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, vorzugsweise der ersten Zerkleinerungsfläche (ZF1) und der zweiten Zerkleinerungsfläche (ZF2), Anzahl der Zerkleinerungsflächen, Zustand der Zerkleinerungsflächen, vorzugsweise der ersten Zerkleinerungsfläche (ZF1) und der zweiten Zerkleinerungsfläche (ZF2), Profil der Zerkleinerungsflächen, vorzugsweise der ersten Zerkleinerungsfläche (ZF1) und der zweiten Zerkleinerungsfläche (ZF2), Drehzahl der Zerkleinerungsfläche, vorzugsweise der ersten Zerkleinerungsfläche (ZF1) und der zweiten Zerkleinerungsfläche (ZF2), verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei.

Erfindungsgemäß besteht somit die Option, zu Beginn des Verfahrens den Abstand auf einen Ausgangs-Abstand einzustellen. Hierdurch ist es möglich, die erfindungsgemäße, automatische Steuerung des Abstandes unmittelbar nach einem besonderen Ereignis, wie beispielsweise Wechsel der Zerkleinerungsflächen oder sonstige Wartungsarbeiten oder Wiederanfahren nach einer Störung im Prozess, einzusetzen. Hierdurch entfällt vorteilhaft die Notwendigkeit einer manuellen Ersteinstellung des Abstandes beim Anfahren der Zerkleinerungsfläche bzw. nach dem Wechsel der Zerkleinerungsflächen. Der Ausgangs-Abstand beträgt erfindungsgemäß typischerweise 0,5 bis 0,8 mm, muss aber nicht hierauf beschränkt sein.

Des Weiteren wird eine Steuervorrichtung offenbart, welche zur Durchführung des erfindungsgemäßen Verfahrens geeignet ist. Die Abwandlungen und Vorteile des vorstehend beschriebenen, erfindungsgemäßen Verfahrens gelten für die Steuerverrichtung analog.

Die vorstehend definierte Aufgabe wird ferner durch die erfindungsgemäßen Verwendungen nach Anspruch 11 und 12 gelöst. Die Abwandlungen und Vorteile des vorstehend beschriebenen, erfindungsgemäßen Verfahrens gelten für die erfindungsgemäße Verwendung analog.

So wird eine Verwendung einer Läuterdauer (LD), vorzugsweise der mittleren Läuterdauer (LDm), insbesondere der mittleren Läuterdauer (LDm), wie in einem der Schritte (f) (Anspruch 1), (k1) (Anspruch 5), (k2) (Anspruch 5), (k3) (Anspruch 5), (v5) (Anspruch 3) des erfindungsgemäßen Verfahrens berechnet wird, und/oder einer Ausbeute (A), vorzugsweise der mittleren Ausbeute (Am), insbesondere der mittleren Ausbeute (Am), wie in einem der Schritte (f) (Anspruch 6), (l) (Anspruch 9), (k1) (Anspruch 10), (k2) (Anspruch 10), (k3) (Anspruch 10), (v5) (Anspruch 3) des erfindungsgemäßen Verfahrens berechnet wird, zum Einstellen oder Verändern des Abstandes (D) zwischen der ersten Zerkleinerungsfläche (ZF1) und der zweiten Zerkleinerungsfläche (ZF2) der Zerkleinerungsvorrichtung (Z), vorzugsweise einer Mühle (M), für einen (n)-ten Sud beansprucht;
wobei die Zerkleinerungsvorrichtung (Z) geeignet ist, ein Malz oder eine Rohfrucht zur Verwendung für die Bier- und Getränkeherstellung zu zerkleinern oder zu schroten.

Ferner wird die Verwendung einer Abweichung einer Läuterdauer (LD), vorzugsweise der mittleren Läuterdauer (LDm), insbesondere der mittleren Läuterdauer (LDm), wie in einem der Schritte (f) (Anspruch 1), (k1) (Anspruch 5), (k2) (Anspruch 5), (k3) (Anspruch 5), (v5) (Anspruch 3) des erfindungsgemäßen Verfahrens berechnet wird, von der Soll-Läuterdauer (LDs) und/oder einer Abweichung einer Ausbeute (A), vorzugsweise der mittleren Ausbeute (Am), insbesondere der mittleren Ausbeute (Am), wie in einem der Schritte (f) (Anspruch 6), (l) (Anspruch 9), (k1) (Anspruch 10), (k2) (Anspruch 10), (k3) (Anspruch 10), (v5) (Anspruch 3) des erfindungsgemäßen Verfahrens berechnet wird, von der Soll-Ausbeute (As), zum Einstellen oder Verändern des Abstandes (D) zwischen der ersten Zerkleinerungsfläche (ZF1) und der zweiten Zerkleinerungsfläche (ZF2) der Zerkleinerungsvorrichtung (Z), vorzugsweise einer Mühle (M), für einen (n)-ten Sud beansprucht;
wobei die Zerkleinerungsvorrichtung (Z) geeignet ist, ein Malz oder eine Rohfrucht zur Verwendung für die Bier- und Getränkeherstellung zu zerkleinern oder zu schroten.

### Weitere Offenbarung der Erfindung und Alternativen

Die vorliegende Erfindung umfasst ferner eine alternative Ausführungsform des erfindungsgemäßen Verfahrens und der erfindungsgemäßen Verwendung wie vorstehend beschrieben. Dabei sind alle Merkmale zu den vorstehend beschriebenen Ausführungsformen und Abwandlungen der erfindungsgemäßen Gegenstände identisch mit folgender Ausnahme: bei der Berechnung des Mittelwerts, insbesondere des arithmetischen Mittelwerts gemäß den Schritten (f), (v5), (l), (k1), (k2) und/oder (k3) der Ansprüche 1 bis 5 oder des arithmetischen Mittelwerts gemäß den Schritten (f), (v5), (l), (k1), (k2) und/oder (k3) der Ansprüche 6 und 8 bis 10, kann anstelle des arithmetischen Mittelwerts auch ein gewichteter Mittelwert berechnet werden. Diese Alternative kann auf einzelne, mehrere (beliebige Auswahl) und insbesondere auf alle Mittelwertberechnungen, welche im Rahmen des erfindungsgemäßen Verfahrens und der erfindungsgemäßen Verwendung durchgeführt werden, angewandt werden.

So kann beispielsweise beim erfindungsgemäßen Verfahren die Berechnung des arithmetischen Mittelwerts durch eine Berechnung des Mittelwerts ersetzt werden, bei dem die den Mittelwert bildenden Werte unterschiedlich gewichtet werden. So kann erfindungsgemäß beispielsweise ein zum betrachteten Sud zeitlich näher liegenden Sud stärker gewichtet werden als ein zeitlich weiter zurückliegender Sud. So kann bei der Mittelwertberechnung ein bestimmter Parameter, zum Beispiel die Läuterdauer, des dem betrachteten Sud (n) unmittelbar vorangegangenen Sudes (n-1) stärker gewichtet werden als der entsprechende Parameter des weiter zurückliegenden Sudes (n-2). Letzterer kann wiederum stärker gewichtet werden als der entsprechende Parameter eines noch weiter zurückliegenden Sudes (n-3). Eine beispielhafte Berechnung eines gewichteten Mittelwerts einer Läuterdauer wäre: mittlere Läuterdauer (LDm) = [3·(LDn-1) + 2·(LDn-2) + 1·(LDn-1)]/[3+2+1] (Gewichtungsfaktoren: 3, 2, 1; vgl. Gewichtungsfaktoren Beispiel 2 in nachstehender Tabelle).

Dabei ist die vorliegende Erfindung nicht auf die genannten Gewichtsfaktoren beschränkt. Beispielsweise können auch die folgenden Gewichtsfaktoren verwendet werden (die Beispiele 1, 5 und 8 entsprechen der arithmetischen Mittelwertbildung unter Berücksichtigung von 3, 4 und 5 vorangegangenen Suden):

Mittels der Gewichtung der einzelnen Parameter können beispielsweise jüngere Sude bei der Berechnung des Mittelwerts stärker gewichtet werden als ältere, also zeitlich weiter zurückliegende Sude. Hierdurch ist es möglich, aktuell, d.h., insbesondere beim unmittelbar vorangehenden Sud oder bei den beiden unmittelbar vorangehenden Suden auftretende Veränderungen stärker zu gewichten. Dadurch kann die Empfindlichkeit des erfindungsgemäßen Steuerverfahrens hinsichtlich der Berücksichtigung von aktuell auftretenden Veränderungen vorteilhaft gesteigert werden.

### Beispiele

### Beispiel 1

Es wird ein Pils gebraut mit einem Malz der Herkunft A. Die Soll-Läuterdauer LDs für den betrachteten Sud (= (n)-ter Sud) beträgt 120 min mit einer Ausbeute von 76 %. Der Abstand D zwischen der ersten Zerkleinerungsfläche ZF1 und der zweiten Zerkleinerungsfläche ZF2 (Mahlspalt) beträgt 0,6 mm. Es werden die Läuterdauern von drei, dem betrachteten Sud vorangegangenen Suden ((n-1)-ter, (n-2)-ter, (n-3)-ter Sud) erfaßt:
Messung Läuterdauer des (n-1)-ten Suds (LDn-1): 130 min
Messung Läuterdauer des (n-2)-ten Suds (LDn-2): 128 min
Messung Läuterdauer des (n-3)-ten Suds (LDn-3): 135 min

Es wird ein arithmetischer Mittelwert LDm aus den Läuterdauern LDn-1, LDn-2 und LDn-3 berechnet, welcher 131 min beträgt. Die Abweichung von der Soll-Läuterdauer LDs beträgt +9,2 % (LDm = 1,092·LDs), entsprechend ist die mittlere Läuterdauer LDm 11 min über der Soll-Läuterdauer LDs.

Damit ist die Bedingung: 1,05·LDs < LDm ≤ 1,10·LDs erfüllt, und gemäß dem erfindungsgemäßen Verfahren wird der Abstand D für den betrachteten Sud (= (n)-ter Sud) um einen vorbestimmten Betrag y, hier um 0,05 mm, auf 0,65 mm erhöht.

### Beispiel 2

Es werden drei weitere Sude derselben Biersorte und mit denselben Rohstoffen gebraut. Die Soll-Läuterdauer LDs für den betrachteten Sud (= (n)-ter Sud) beträgt wie in Beispiel 1 120 min mit einer Ausbeute von 76 %. Der Abstand D zwischen der ersten Zerkleinerungsfläche ZF1 und der zweiten Zerkleinerungsfläche ZF2 (Mahlspalt) beträgt nun 0,65 mm. Es werden die Läuterdauern der drei neuen, dem betrachteten Sud vorangegangenen Sude ((n-1)-ter, (n-2)-ter, (n-3)-ter Sud) erfaßt:
Messung Läuterdauer des (n-1)-ten Suds (LDn-1): 116 min
Messung Läuterdauer des (n-2)-ten Suds (LDn-2): 114 min
Messung Läuterdauer des (n-3)-ten Suds (LDn-3): 119 min

Es wird ein arithmetischer Mittelwert LDm aus den Läuterdauern LDn-1, LDn-2 und LDn-3 berechnet, welcher 116,3 min beträgt. Die Abweichung von der Soll-Läuterdauer LDs beträgt -3,06 % (LDm = 0,969·LDs). Entsprechend ist die mittlere Läuterdauer LDm 3,67 min unter der Soll-Läuterdauer LDs.

Damit ist die Bedingung: 0,95·LDs ≤ LDm ≤ 1,05·LDs erfüllt, und gemäß dem erfindungsgemäßen Verfahren wird der Abstand D für den betrachteten Sud (= (n)-ter Sud) nicht verändert.

### Beispiel 3

Es wird eine andere Biersorte mit einem anderen Malz gebraut. Der Abstand D zwischen der ersten Zerkleinerungsfläche ZF1 und der zweiten Zerkleinerungsfläche ZF2 (Mahlspalt) wird auf den Ausgangs-Abstand D0 von 0,6 mm zurückgestellt. Die Soll-Läuterdauer LDs für den betrachteten Sud (= (n)-ter Sud) beträgt 120 min mit einer Ausbeute von 77,5 %. Es werden die Läuterdauern von drei, dem betrachteten Sud (= (n)-ter Sud) vorangegangenen Suden ((n-1)-ter, (n-2)-ter, (n-3)-ter Sud) erfaßt:
Messung Läuterdauer des (n-1)-ten Suds (LDn-1): 115 min
Messung Läuterdauer des (n-2)-ten Suds (LDn-2): 116 min
Messung Läuterdauer des (n-3)-ten Suds (LDn-3): 110 min

Es wird ein arithmetischer Mittelwert LDm aus den Läuterdauern LDn-1, LDn-2 und LDn-3 berechnet, welcher 113,67 min beträgt. Die Abweichung von der Soll-Läuterdauer LDs beträgt -5,3 % (LDm = 0,947 -LDs), entsprechend ist die mittlere Läuterdauer LDm 6,33 min unter der Soll-Läuterdauer LDs.

Damit ist die Bedingung: 0,90·LDs ≤ LDm < 0,95·LDs erfüllt, und gemäß dem erfindungsgemäßen Verfahren wird der Abstand D für den betrachteten Sud (= (n)-ter Sud) um einen vorbestimmten Betrag y, hier um 0,05 mm, auf 0,55 mm verringert.

### Beispiel 4

Es werden drei weitere Sude derselben Biersorte und mit denselben Rohstoffen wie in Beispiel 3 gebraut. Die Soll-Läuterdauer LDs für den betrachteten Sud (= (n)-ter Sud) beträgt wie in Beispiel 3 120 min mit einer Ausbeute von 77,5 %. Der Abstand D zwischen der ersten Zerkleinerungsfläche ZF1 und der zweiten Zerkleinerungsfläche ZF2 (Mahlspalt) beträgt nun 0,55 mm. Es werden die Läuterdauern der drei neuen, dem betrachteten Sud (= (n)-ter Sud) vorangegangenen Sude ((n-1)-ter, (n-2)-ter, (n-3)-ter Sud) erfaßt:
Messung Läuterdauer des (n-1)-ten Suds (LDn-1): 119 min
Messung Läuterdauer des (n-2)-ten Suds (LDn-2): 123 min
Messung Läuterdauer des (n-3)-ten Suds (LDn-3): 122 min

Es wird ein arithmetischer Mittelwert LDm aus den Läuterdauern LDn-1, LDn-2 und LDn-3 berechnet, welcher 121,33 min beträgt. Die Abweichung von der Soll-Läuterdauer LDs beträgt +1,011 % (LDm = 1,011·LDs). Entsprechend ist die mittlere Läuterdauer LDm 1,33 min über der Soll-Läuterdauer LDs.

Damit ist die Bedingung: 0,95·LDs ≤ LDm ≤ 1,05·LDs erfüllt, und gemäß dem erfindungsgemäßen Verfahren wird der Abstand D für den betrachteten Sud (= (n)-ter Sud) nicht verändert.

### Beispiel 5

Es wird ein Pils gebraut mit einem Malz der Herkunft A. Die Soll-Läuterdauer LDs für den betrachteten Sud (= (n)-ter Sud) beträgt 120 min mit einer Ausbeute von 76 %. Der Abstand D zwischen der ersten Zerkleinerungsfläche ZF1 und der zweiten Zerkleinerungsfläche ZF2 (Mahlspalt) beträgt 0,6 mm. Es werden die Läuterdauern von drei Suden erfaßt:
Messung Läuterdauer des (n-1)-ten Suds (LDn-1): 130 min
Messung Läuterdauer des (n-2)-ten Suds (LDn-2): 128 min
Messung Läuterdauer des (n-3)-ten Suds (LDn-3): 135 min

Es wird ein arithmetischer Mittelwert LDm aus den Läuterdauern LDn-1, LDn-2 und LDn-3 berechnet, welcher 131 min beträgt. Die Abweichung von der Soll-Läuterdauer LDs beträgt +9,2 % (LDm = 1,092·LDs), entsprechend ist die mittlere Läuterdauer LDm 11 min über der Soll-Läuterdauer LDs.

Damit ist die Bedingung: 1,05·LDs < LDm ≤ 1,10·LDs erfüllt, und gemäß dem erfindungsgemäßen Verfahren wird der Abstand D für den betrachteten Sud (= (n)-ter Sud) um einen vorbestimmten Betrag y, hier um 0,05 mm, auf 0,65 mm erhöht.

### Beispiel 6

Ausgehend von Beispiel 5 wird ein weiterer Sud derselben Biersorte und mit denselben Rohstoffen gebraut. Die Soll-Läuterdauer LDs für den betrachteten Sud (= (n)-ter Sud) beträgt wie in Beispiel 5 120 min mit einer Ausbeute von 76 %. Der Abstand D zwischen der ersten Zerkleinerungsfläche ZF1 und der zweiten Zerkleinerungsfläche ZF2 (Mahlspalt) beträgt nun 0,65 mm. Es wird zusätzlich die Läuterdauer des einen neuen, dem betrachteten Sud (= (n)-ter Sud) vorangegangenen Sudes ((n-1)-ter Sud) erfaßt, so dass insgesamt die Läuterdauern der folgenden Sude erfasst wurden (Bsp. 5 und 6):
Messung Läuterdauer des (n-1)-ten Suds (LDn-1): 121 min
Messung Läuterdauer des (n-2)-ten Suds (LDn-2): 130 min
Messung Läuterdauer des (n-3)-ten Suds (LDn-3): 128 min
Messung Läuterdauer des (n-4)-ten Suds (LDn-4): 135 min

Es wird ein arithmetischer Mittelwert LDm aus den Läuterdauern LDn-1, LDn-2 und LDn-3 berechnet, welcher 126,33 min beträgt. Die Abweichung von der Soll-Läuterdauer LDs beträgt +5,275 % (LDm = 1,05275·LDs). Entsprechend ist die mittlere Läuterdauer LDm 6,33 min über der Soll-Läuterdauer LDs.

Damit ist die Bedingung: 1,05·LDs < LDm ≤ 1,10·LDs erneut erfüllt, und gemäß dem erfindungsgemäßen Verfahren wird der Abstand D für den betrachteten Sud (= (n)-ter Sud) um einen vorbestimmten Betrag y, hier um 0,05 mm, auf 0,70 mm vergrößert.

### Beispiel 7

Ausgehend von Beispiel 6 wird ein weiterer Sud derselben Biersorte und mit denselben Rohstoffen gebraut. Die Soll-Läuterdauer LDs für den betrachteten Sud (= (n)-ter Sud) beträgt wie in den Beispielen 5 und 6 120 min mit einer Ausbeute von 76 %. Der Abstand D zwischen der ersten Zerkleinerungsfläche ZF1 und der zweiten Zerkleinerungsfläche ZF2 (Mahlspalt) beträgt nun 0,70 mm. Es wird zusätzlich die Läuterdauer des einen neuen, dem betrachteten Sud (= (n)-ter Sud) vorangegangenen Sudes ((n-1)-ter Sud) erfaßt, so dass insgesamt die Läuterdauern der folgenden Sude erfasst wurden (Bsp. 5, 6 und 7):
Messung Läuterdauer des (n-1)-ten Suds (LDn-1): 105 min
Messung Läuterdauer des (n-2)-ten Suds (LDn-2): 121 min
Messung Läuterdauer des (n-3)-ten Suds (LDn-3): 130 min
Messung Läuterdauer des (n-4)-ten Suds (LDn-4): 128 min
Messung Läuterdauer des (n-5)-ten Suds (LDn-5): 135 min

Es wird ein arithmetischer Mittelwert LDm aus den Läuterdauern LDn-1, LDn-2 und LDn-3 berechnet, welcher 118,67 min beträgt. Die Abweichung von der Soll-Läuterdauer LDs beträgt -1,11 % (LDm = 0,9889·LDs). Entsprechend ist die mittlere Läuterdauer LDm 1,33 min unter der Soll-Läuterdauer LDs.

Damit ist die Bedingung: 0,95·LDs ≤ LDm ≤ 1,05·LDs erfüllt, und gemäß dem erfindungsgemäßen Verfahren wird der Abstand D für den betrachteten Sud (= (n)-ter Sud) nicht verändert, d.h, er bleibt bei 0,70 mm.

## Patentansprüche

1. Verfahren zum Einstellen oder Verändern eines Abstandes (D) zwischen einer ersten Zerkleinerungsfläche (ZF1) und einer zweiten Zerkleinerungsfläche (ZF2) einer Zerkleinerungsvorrichtung (Z) für einen (n)-ten Sud;
wobei die Zerkleinerungsvorrichtung (Z) geeignet ist, ein Malz oder eine Rohfrucht zur Verwendung für die Bier- und Getränkeherstellung zu zerkleinern oder zu schroten;
wobei das Verfahren wenigstens die nachfolgenden Schritte aufweist:
(a) Erfassen des Abstandes (D) zwischen der ersten Zerkleinerungsfläche (ZF1) und der zweiten Zerkleinerungsfläche (ZF2); **gekennzeichnet durch**
(b) Bestimmen einer Soll-Läuterdauer (LDs) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, Anzahl der Zerkleinerungsflächen, Zustand der Zerkleinerungsflächen, Profil der Zerkleinerungsflächen, Drehzahl der Zerkleinerungsfläche, verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
(c) Erfassen der Läuterdauer eines (n-1)-ten Suds als eine erste Läuterdauer (LDn-1);
(d) Erfassen der Läuterdauer eines (n-2)-ten Suds als eine zweite Läuterdauer (LDn-2);
(e) vorzugsweise Erfassen der Läuterdauer eines (n-3)-ten Suds als eine dritte Läuterdauer (LDn-3);
(f) Berechnen des arithmetischen oder gewichteten Mittelwerts aus der ersten Läuterdauer (LDn-1), der zweiten Läuterdauer (LDn-2) und vorzugsweise der dritten Läuterdauer (LDn-3) unter Erhalt einer mittleren Läuterdauer (LDm);
(g) Vergleichen der mittleren Läuterdauer (LDm) mit der Soll-Läuterdauer (LDs);
(h) wenn die Bedingung: 0,95·LDs ≤ LDm ≤ 1,05·LDs erfüllt ist, wird der Abstand (D) nicht verändert; und/oder
wenn die Bedingung: 0,90·LDs ≤ LDm < 0,95·LDs erfüllt ist, wird der Abstand (D) um einen vorbestimmten Betrag y verkleinert; und/oder
wenn die Bedingung: 0,85·LDs ≤ LDm < 0,90·LDs erfüllt ist, wird der Abstand (D) um einen vorbestimmten Betrag z verkleinert;
wobei der Betrag z größer als der Betrag y ist; und/oder
wenn die Bedingung: 1,05·LDs < LDm ≤ 1,10·LDs erfüllt ist, wird der Abstand (D) um den vorbestimmten Betrag y vergrößert; und/oder
wenn die Bedingung: 1,10·LDs < LDm ≤ 1,15·LDs erfüllt ist, wird der Abstand (D) um den vorbestimmten Betrag z vergrößert;
wobei der Betrag z größer als der Betrag y ist; und/oder
wenn die Bedingung: 1,15·LDs < LDm oder LDm < 0,85·LDs erfüllt ist, wird der Abstand (D) auf einen Ausgangs-Abstand (D0) eingestellt und/oder eine Fehlermeldung ausgegeben.

2. Verfahren nach Anspruch 1, **dadurch gekennzeichnet, dass** das Verfahren ferner einen Schritt (e) aufweist, wobei der Schritt (e) umfasst: Erfassen der Läuterdauer eines (n-3)-ten Suds als eine dritte Läuterdauer (LDn-3); und
dass die Soll-Läuterdauer (LDs), die erste Läuterdauer (LDn-1), die zweite Läuterdauer (LDn-2) und die dritte Läuterdauer (LDn-3) sich jeweils auf dieselbe oder jeweils auf eine einzige Biersorte, Malzsorte, Malzmenge, Malzqualität oder Malzschüttung beschränken.

3. Verfahren nach Anspruch 1 oder 2, **dadurch gekennzeichnet, dass** der Schritt (h) bei Erfüllung der Bedingung 0,90·LDs ≤ LDm < 0,95·LDs oder der Bedingung 1,05·LDs < LDm ≤ 1,10·LDs als die folgenden Schritte aufweisend ausgestaltet ist:
(v1) Bestimmen einer Soll-Ausbeute (As) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, Anzahl der Zerkleinerungsflächen, Zustand der Zerkleinerungsflächen, Profil der Zerkleinerungsflächen, Drehzahl der Zerkleinerungsfläche, verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
(v2) Erfassen der Ausbeute des (n-1)-ten Suds als eine erste Ausbeute (An-1); und
(v3) Erfassen der Ausbeute des (n-2)-ten Suds als eine zweite Ausbeute (An-2); und
(v4) vorzugsweise Erfassen der Ausbeute des (n-3)-ten Suds als eine dritte Ausbeute (An-3);
(v5) Berechnen des arithmetischen oder gewichteten Mittelwerts aus der ersten Ausbeute (An-1), der zweiten Ausbeute (An-2) und vorzugsweise der dritten Ausbeute (An-3) unter Erhalt einer mittleren Ausbeute (Am);
(v6) Vergleichen der mittleren Ausbeute (Am) mit der Soll-Ausbeute (As);
(v7) wenn die Bedingung: 0,97·As ≤ Am ≤ 1,03·As erfüllt ist, wird der Abstand (D) nicht verändert; und/oder
wenn die Bedingung: Am < 0,97·As erfüllt ist, wird der Abstand (D) um den vorbestimmten Betrag y verkleinert.

4. Verfahren nach Anspruch 1, **dadurch gekennzeichnet, dass** das Verfahren ferner einen Schritt (e) aufweist, wobei der Schritt (e) umfasst:
Erfassen der Läuterdauer eines (n-3)-ten Suds als eine dritte Läuterdauer (LDn-3);
Erfassen der Läuterdauer eines (n-4)-ten Suds als eine vierte Läuterdauer (LDn-4); und
Erfassen der Läuterdauer eines (n-5)-ten Suds als eine fünfte Läuterdauer (LDn-5); und
dass das Verfahren nach Schritt (f) und vor Schritt (g) ferner folgenden Schritt aufweist:
(l) Vergleichen der mittleren Läuterdauer (LDm) jeweils mit der ersten Läuterdauer (LDn-1), der zweiten Läuterdauer (LDn-2), der dritten Läuterdauer (LDn-3), und der vierten Läuterdauer (LDn-4), und
falls die Bedingungen: |(LDn-1 - LDm)|/LDm > 0,15 und |(LDn-4 - LDm)|/LDm ≤ 0,15 erfüllt sind, erfolgt ein Neuberechnen der mittleren Läuterdauer (LDm) durch Berechnen des arithmetischen oder gewichteten Mittelwerts aus der zweiten Läuterdauer (LDn-2), der dritten Läuterdauer (LDn-3) und der vierten Läuterdauer (LDn-4); und/oder
falls die Bedingungen: |(LDn-2 - LDm)|/LDm > 0,15 und |(LDn-4 - LDm)|/LDm ≤ 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der dritten Läuterdauer (LDn-3) und der vierten Läuterdauer (LDn-4); und/oder
falls die Bedingungen: |(LDn-3 - LDm)|/LDm > 0,15 und |(LDn-4 - LDm)|/LDm ≤ 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der zweiten Läuterdauer (LDn-2) und der vierten Läuterdauer (LDn-4); und/oder
falls die Bedingungen: |(LDn-1 - LDm)|/LDm > 0,15 und |(LDn-4 - LDm)|/LDm > 0,15 erfüllt sind, erfolgt ein Neuberechnen der mittleren Läuterdauer (LDm) durch Berechnen des arithmetischen oder gewichteten Mittelwerts aus der zweiten Läuterdauer (LDn-2), der dritten Läuterdauer (LDn-3) und der fünften Läuterdauer (LDn-5); und/oder
falls die Bedingungen: |(LDn-2 - LDm)|/LDm > 0,15 und |(LDn-4 - LDm)|/LDm > 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der dritten Läuterdauer (LDn-3) und der fünften Läuterdauer (LDn-5); und/oder
falls die Bedingungen: |(LDn-3 - LDm)|/LDm > 0,15 und |(LDn-4 - LDm)|/LDm > 0,15 erfüllt sind, erfolgt ein Neuberechnen der mittleren Läuterdauer (LDm) durch Berechnen des arithmetischen oder gewichteten Mittelwerts aus der ersten Läuterdauer (LDn-1), der zweiten Läuterdauer (LDn-2) und der fünften Läuterdauer (LDn-5).

5. Verfahren nach einem der Ansprüche 1 bis 4, **dadurch gekennzeichnet, dass** das Verfahren nach Schritt (f) und vor Schritt (g) zusätzlich wenigstens einen der folgenden Schritte aufweist:
(k1) Erfassen einer Abmaischtemperatur (ATn-1) des (n-1)-ten Sudes;
Vergleichen der Abmaischtemperatur (ATn-1) mit einer Soll-Abmaischtemperatur (ATs);
wenn die Bedingung: (ATs - 2 °C) ≤ ATn-1 ≤ (ATs + 2 °C) nicht erfüllt ist, wird eine Fehlermeldung ausgegeben; und/oder
wenn die Bedingung: (ATs - 2 °C) ≤ ATn-1 ≤ (ATs + 2 °C) nicht erfüllt ist, erfolgt ein Neuberechnen der mittleren Läuterdauer (LDm) durch Berechnen des arithmetischen oder gewichteten Mittelwerts aus der zweiten Läuterdauer (LDn-2), der dritten Läuterdauer (LDn-3) und der vierten Läuterdauer (LDn-4);
(k2) Erfassen einer Abmaischtemperatur (ATn-2) des (n-2)-ten Sudes;
Vergleichen der Abmaischtemperatur (ATn-2) mit einer Soll-Abmaischtemperatur (ATs);
wenn die Bedingung: (ATs - 2 °C) ≤ ATn-2 ≤ (ATs + 2 °C) nicht erfüllt ist, wird eine Fehlermeldung ausgegeben; und/oder
wenn die Bedingung: (ATs - 2 °C) ≤ ATn-2 ≤ (ATs + 2 °C) nicht erfüllt ist, erfolgt ein Neuberechnen der mittleren Läuterdauer (LDm) durch Berechnen des arithmetischen oder gewichteten Mittelwerts aus der ersten Läuterdauer (LDn-1), der dritten Läuterdauer (LDn-3) und der vierten Läuterdauer (LDn-4); und/oder
(k3) Erfassen einer Abmaischtemperatur (ATn-3) des (n-3)-ten Sudes;
Vergleichen der Abmaischtemperatur (ATn-3) mit einer Soll-Abmaischtemperatur (ATs);
wenn die Bedingung: (ATs - 2 °C) ≤ ATn-3 ≤ (ATs + 2 °C) nicht erfüllt ist, wird eine Fehlermeldung ausgegeben; und/oder
wenn die Bedingung: (ATs - 2 °C) ≤ ATn-3 ≤ (ATs + 2 °C) nicht erfüllt ist, erfolgt ein Neuberechnen der mittleren Läuterdauer (LDm) durch Berechnen des arithmetischen oder gewichteten Mittelwerts aus der ersten Läuterdauer (LDn-1), der zweiten Läuterdauer (LDn-2) und der vierten Läuterdauer (LDn-4).

6. Verfahren zum Einstellen oder Verändern eines Abstandes (D) zwischen einer ersten Zerkleinerungsfläche (ZF1) und einer zweiten Zerkleinerungsfläche (ZF2) einer Zerkleinerungsvorrichtung (Z) für einen (n)-ten Sud;
wobei die Zerkleinerungsvorrichtung (Z) geeignet ist, ein Malz oder eine Rohfrucht zur Verwendung für die Bier- und Getränkeherstellung zu zerkleinern oder zu schroten;
wobei das Verfahren wenigstens die nachfolgenden Schritte aufweist:
(a) Erfassen des Abstandes (D) zwischen der ersten Zerkleinerungsfläche (ZF1) und der zweiten Zerkleinerungsfläche (ZF2); **gekennzeichnet durch**
(b) Bestimmen einer Soll-Ausbeute (As) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, Anzahl der Zerkleinerungsflächen, Zustand der Zerkleinerungsflächen, Profil der Zerkleinerungsflächen, Drehzahl der Zerkleinerungsfläche, verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
(c) Erfassen der Ausbeute eines (n-1)-ten Suds als eine erste Ausbeute (An-1);
(d) Erfassen der Ausbeute eines (n-2)-ten Suds als eine zweite Ausbeute (An-2);
(e) vorzugsweise Erfassen der Ausbeute eines (n-3)-ten Suds als eine dritte Ausbeute (An-3);
(f) Berechnen des arithmetischen oder gewichteten Mittelwerts aus der ersten Ausbeute (An-1), der zweiten Ausbeute (An-2) und vorzugsweise der dritten Ausbeute (An-3) unter Erhalt einer mittleren Ausbeute (Am);
(g) Vergleichen der mittleren Ausbeute (Am) mit der Soll-Ausbeute (As);
(h) wenn die Bedingung: 0,97·As ≤ Am ≤ 1,03·As erfüllt ist, wird der Abstand (D) nicht verändert; und/oder
wenn die Bedingung: 0,93·As ≤ Am < 0,97·As erfüllt ist, wird der Abstand (D) um einen vorbestimmten Betrag y verkleinert; und/oder
wenn die Bedingung: 0,85·As ≤ Am < 0,93·As erfüllt ist, wird der Abstand (D) um einen vorbestimmten Betrag z verkleinert;
wobei der Betrag z größer als der Betrag y ist; und/oder
wenn die Bedingung: 1,03·As < Am ≤ 1,07·As erfüllt ist, wird der Abstand (D) um den vorbestimmten Betrag y vergrößert; und/oder
wenn die Bedingung: 1,07·As < Am ≤ 1,15·As erfüllt ist, wird der Abstand (D) um den vorbestimmten Betrag z vergrößert;
wobei der Betrag z größer als der Betrag y ist; und/oder
wenn die Bedingung: 1,15·As < Am oder Am < 0,85·As erfüllt ist, wird der Abstand (D) auf einen Ausgangs-Abstand (D0) eingestellt und/oder eine Fehlermeldung ausgegeben.

7. Verfahren nach Anspruch 6, **dadurch gekennzeichnet, dass** das Verfahren ferner einen Schritt (e) aufweist, wobei der Schritt (e) umfasst: Erfassen der Ausbeute eines (n-3)-ten Suds als eine dritte Ausbeute (An-3); und
dass die Soll-Ausbeute (As), die erste Ausbeute (An-1), die zweite Ausbeute (An-2) und die dritte Ausbeute (An-3) sich jeweils auf dieselbe oder jeweils auf eine einzige Biersorte, Malzsorte, Malzmenge, Malzqualität oder Malzschüttung beschränken.

8. Verfahren nach Anspruch 6 oder 7, **dadurch gekennzeichnet, dass** der Schritt (h) bei Erfüllung der Bedingung 0,90·As ≤ Am < 0,95·As oder der Bedingung 1,05·As < Am ≤ 1,10·As als die folgenden Schritte aufweisend ausgestaltet ist:
(v1) Bestimmen einer Soll-Läuterdauer (LDs) für den (n)-ten Sud unter Berücksichtigung wenigstens eines Parameters, ausgewählt aus einer Gruppe, bestehend aus: Biersorte, Malzsorte, Malzmenge, Malzqualität, Malzschüttung, Sudgröße, Vorkonditionierung des Malzes, Einsatz der Maische- oder Würzesäuerung, Art der Zerkleinerungsvorrichtung, Art der Zerkleinerungsflächen, Anzahl der Zerkleinerungsflächen, Zustand der Zerkleinerungsflächen, Profil der Zerkleinerungsflächen, Drehzahl der Zerkleinerungsfläche, verarbeitete Gesamtmasse an Zerkleinerungsgut seit der letzten Erneuerung der Zerkleinerungsflächen, Soll-Gesamtjahresausstoß der Biersorte und Soll-Gesamtjahresausstoß der Brauerei;
(v2) Erfassen der Läuterdauer des (n-1)-ten Suds als eine erste Läuterdauer (LDn-1); und
(v3) Erfassen der Läuterdauer des (n-2)-ten Suds als eine zweite Läuterdauer (LDn-2); und
(v4) vorzugsweise Erfassen der Läuterdauer des (n-3)-ten Suds als eine dritte Läuterdauer (LDn-3);
(v5) Berechnen des arithmetischen oder gewichteten Mittelwerts aus der ersten Läuterdauer (LDn-1), der zweiten Läuterdauer (LDn-2) und vorzugsweise der dritten Läuterdauer (LDn-3) unter Erhalt einer mittleren Läuterdauer (LDm);
(v6) Vergleichen der mittleren Läuterdauer (LDm) mit der Soll-Läuterdauer (LDs);
(v7) wenn die Bedingung: 0,95·LDs ≤ LDm ≤ 1,05·LDs erfüllt ist, wird der Abstand (D) nicht verändert; und/oder
wenn die Bedingung: LDm < 0,95·LDs erfüllt ist, wird der Abstand (D) um den vorbestimmten Betrag y verkleinert.

9. Verfahren Anspruch 6, **dadurch gekennzeichnet, dass** das Verfahren ferner einen Schritt (e) aufweist, wobei der Schritt (e) umfasst:
Erfassen der Ausbeute eines (n-3)-ten Suds als eine dritte Ausbeute (An-3);
Erfassen der Ausbeute eines (n-4)-ten Suds als eine vierte Ausbeute (An-4);
Erfassen der Ausbeute eines (n-5)-ten Suds als eine fünfte Ausbeute (An-5); und
dass das Verfahren nach Schritt (f) und vor Schritt (g) ferner folgenden Schritt aufweist:
(l) Vergleichen der mittleren Ausbeute (Am) jeweils mit der ersten Ausbeute (An-1), der zweiten Ausbeute (An-2), der dritten Ausbeute (An-3), und der vierten Ausbeute (An-4), und
falls die Bedingungen: |(An-1 - Am)|/Am > 0,15 und |(An-4 - Am)|/Am ≤ 0,15 erfüllt sind, erfolgt ein Neuberechnen der mittleren Ausbeute (Am) durch Berechnen des arithmetischen oder gewichteten Mittelwerts aus der zweiten Ausbeute (An-2), der dritten Ausbeute (An-3) und der vierten Ausbeute (An-4); und/oder
falls die Bedingungen: |(An-2 - Am)|/Am > 0,15 und |(An-4 - Am)|/Am ≤ 0,15 erfüllt sind, erfolgt ein Neuberechnen der mittleren Ausbeute (Am) durch Berechnen des arithmetischen oder gewichteten Mittelwerts aus der ersten Ausbeute (An-1), der dritten Ausbeute (An-3) und der vierten Ausbeute (An-4); und/oder
falls die Bedingungen: |(An-3 - Am)|/Am > 0,15 und |(An-4 - Am)|/Am ≤ 0,15 erfüllt sind, erfolgt ein Neuberechnen der mittleren Ausbeute (Am) durch Berechnen des arithmetischen oder gewichteten Mittelwerts aus der ersten Ausbeute (An-1), der zweiten Ausbeute (An-2) und der vierten Ausbeute (An-4); und/oder
falls die Bedingungen: |(An-1 - Am)|/Am > 0,15 und |(An-4 - Am)|/Am > 0,15 erfüllt sind, erfolgt ein Neuberechnen der mittleren Ausbeute (Am) durch Berechnen des arithmetischen oder gewichteten Mittelwerts aus der zweiten Ausbeute (An-2), der dritten Ausbeute (An-3) und der fünften Ausbeute (An-5); und/oder
falls die Bedingungen: |(An-2 - Am)|/Am > 0,15 und |(An-4 - Am)|/Am > 0,15 erfüllt sind, erfolgt ein Neuberechnen der mittleren Ausbeute (Am) durch Berechnen des arithmetischen oder gewichteten Mittelwerts aus der ersten Ausbeute (An-1), der dritten Ausbeute (An-3) und der fünften Ausbeute (An-5); und/oder
falls die Bedingungen: |(An-3 - Am)|/Am > 0,15 und |(An-4 - Am)|/Am > 0,15 erfüllt sind, erfolgt ein Neuberechnen der mittleren Ausbeute (Am) durch Berechnen des arithmetischen oder gewichteten Mittelwerts aus der ersten Ausbeute (An-1), der zweiten Ausbeute (An-2) und der fünften Ausbeute (An-5).

10. Verfahren nach einem der Ansprüche 6 bis 9, **dadurch gekennzeichnet, dass** das Verfahren nach Schritt (f) und vor Schritt (g) zusätzlich wenigstens einen der folgenden Schritte aufweist:
(k1) Erfassen einer Abmaischtemperatur (ATn-1) des (n-1)-ten Sudes;
Vergleichen der Abmaischtemperatur (ATn-1) mit einer Soll-Abmaischtemperatur (ATs);
wenn die Bedingung: (ATs - 2 °C) ≤ ATn-1 ≤ (ATs + 2 °C) nicht erfüllt ist, wird eine Fehlermeldung ausgegeben; und/oder
wenn die Bedingung: (ATs - 2 °C) ≤ ATn-1 ≤ (ATs + 2 °C) nicht erfüllt ist, erfolgt ein Neuberechnen der mittleren Ausbeute (Am) durch Berechnen des arithmetischen oder gewichteten Mittelwerts aus der zweiten Ausbeute (An-2), der dritten Ausbeute (An-3) und der vierten Ausbeute (An-4);
(k2) Erfassen einer Abmaischtemperatur (ATn-2) des (n-2)-ten Sudes;
Vergleichen der Abmaischtemperatur (ATn-2) mit einer Soll-Abmaischtemperatur (ATs);
wenn die Bedingung: (ATs - 2 °C) ≤ ATn-2 ≤ (ATs + 2 °C) nicht erfüllt ist, wird eine Fehlermeldung ausgegeben; und/oder
wenn die Bedingung: (ATs - 2 °C) ≤ ATn-2 ≤ (ATs + 2 °C) nicht erfüllt ist, erfolgt ein Neuberechnen der mittleren Ausbeute (Am) durch Berechnen des arithmetischen oder gewichteten Mittelwerts aus der ersten Ausbeute (An-1), der dritten Ausbeute (An-3) und der vierten Ausbeute (An-4); und/oder
(k3) Erfassen einer Abmaischtemperatur (ATn-3) des (n-3)-ten Sudes;
Vergleichen der Abmaischtemperatur (ATn-3) mit einer Soll-Abmaischtemperatur (ATs);
wenn die Bedingung: (ATs - 2 °C) ≤ ATn-3 ≤ (ATs + 2 °C) nicht erfüllt ist, wird eine Fehlermeldung ausgegeben; und/oder
wenn die Bedingung: (ATs - 2 °C) ≤ ATn-3 ≤ (ATs + 2 °C) nicht erfüllt ist, erfolgt ein Neuberechnen der mittleren Ausbeute (Am) durch Berechnen des arithmetischen oder gewichteten Mittelwerts aus der ersten Ausbeute (An-1), der zweiten Ausbeute (An-2) und der vierten Ausbeute (An-4).

11. Verwendung einer Läuterdauer (LD) oder einer Ausbeute (A) zum Einstellen oder Verändern des Abstandes (D) zwischen der ersten Zerkleinerungsfläche (ZF1) und der zweiten Zerkleinerungsfläche (ZF2) der Zerkleinerungsvorrichtung (Z) für einen (n)-ten Sud;
wobei die Zerkleinerungsvorrichtung (Z) geeignet ist, ein Malz oder eine Rohfrucht zur Verwendung für die Bier- und Getränkeherstellung zu zerkleinern oder zu schroten.

12. Verwendung einer Abweichung einer Läuterdauer (LD) von der Soll-Läuterdauer (LDs) oder einer Abweichung einer Ausbeute (A) von der Soll-Ausbeute (As), zum Einstellen oder Verändern des Abstandes (D) zwischen der ersten Zerkleinerungsfläche (ZF1) und der zweiten Zerkleinerungsfläche (ZF2) der Zerkleinerungsvorrichtung (Z) für einen (n)-ten Sud;
wobei die Zerkleinerungsvorrichtung (Z) geeignet ist, ein Malz oder eine Rohfrucht zur Verwendung für die Bier- und Getränkeherstellung zu zerkleinern oder zu schroten.

## Claims

1. A method of adjusting or varying a distance (D) between a first comminution surface (ZF1) and a second comminution surface (ZF2) of a comminution device (Z) for an (n)th brew;
wherein the comminution device (Z) is adapted to comminute or grind a malt or raw grain for use in beer and beverage production;
the method comprising at least the following steps:
(a) detecting the distance (D) between the first comminution surface (ZF1) and the second comminution surface (ZF2); **characterized by**
(b) determining a target lautering duration (LDs) for the (n)th brew, taking into account at least one parameter selected from a group consisting of: Beer type, malt type, malt quantity, malt quality, malt bulk, batch size, preconditioning of the malt, use of mash or wort acidification, type of comminution device, type of comminution surfaces, number of comminution surfaces, condition of the comminution surfaces, profile of the comminution surfaces, rotation speed of the comminution surface, total mass of comminution material processed since the last renewal of the comminution surfaces, target total annual output of the beer type and target total annual output of the brewery;
(c) Detecting the lautering duration of an (n-1)th brew as a first lautering duration (LDn-1);
(d) detecting the lautering duration of an (n-2)th brew as a second lautering duration (LDn-2);
(e) preferably detecting the lautering duration of an (n-3)th brew as a third lautering duration (LDn-3);
(f) calculating the arithmetic or weighted average of the first lautering duration (LDn-1), the second lautering duration (LDn-2) and preferably the third lautering duration (LDn-3) to obtain an average lautering duration (LDm);
(g) comparing the average lautering duration (LDm) with the target lautering duration (LDs);
(h) if the condition: 0.95·LDs ≤ LDm ≤ 1.05·LDs is met, the distance (D) is not varied; and/or
if the condition: 0.90·LDs ≤ LDm < 0.95·LDs is met, the distance (D) is reduced by a predetermined amount y; and/or
if the condition: 0.85·LDs ≤ LDm < 0.90·LDs is met, the distance (D) is reduced by a predetermined amount z;
where the amount z is greater than the amount y; and/or
if the condition: 1.05·LDs < LDm ≤ 1.10·LDs is met, the distance (D) is increased by the predetermined amount y; and/or
if the condition: 1.10·LDs < LDm ≤ 1.15·LDs is met, the distance (D) is increased by the predetermined amount z;
where the amount z is greater than the amount y; and/or
if the condition: 1.15·LDs < LDm or LDm < 0.85·LDs is met, the distance (D) is set to an initial distance (D0) and/or an error message is output.

2. The method according to claim 1, **characterized in that** the method further comprises a step (e), wherein the step (e) comprises: detecting the lautering duration of an (n-3)th brew as a third lautering duration (LDn-3); and
that the target lautering duration (LDs), the first lautering duration (LDn-1), the second lautering duration (LDn-2) and the third lautering duration (LDn-3) are each limited to the same or each to a single beer type, malt type, malt quantity, malt quality or malt batch.

3. The method according to claim 1 or 2, **characterized in that**, if the condition 0.90·LDs ≤ LDm < 0.95·LDs or the condition 1.05·LDs < LDm ≤ 1.10·LDs is met, step (h) is designed as comprising the following steps:
(v1) determining a target yield (As) for the (n)th brew, taking into account at least one parameter selected from a group consisting of: Beer type, malt type, malt quantity, malt quality, malt batch, brew size, preconditioning of the malt, use of mash or wort acidification, type of comminution device, type of comminution surfaces, number of comminution surfaces, condition of the comminution surfaces, profile of the comminution surfaces, rotation speed of the comminution surface, total mass of comminution material processed since the last renewal of the comminution surfaces, target total annual output of the beer type and target total annual output of the brewery;
(v2) detecting the yield of the (n-1)th brew as a first yield (An-1); and
(v3) detecting the yield of the (n-2)th brew as a second yield (An-2); and
(v4) preferably detecting the yield of the (n-3)th brew as a third yield (An-3);
(v5) calculating the arithmetic or weighted average of the first yield (An-1), the second yield (An-2) and preferably the third yield (An-3) to obtain an average yield (Am);
(v6) comparing the average yield (Am) with the target yield (As);
(v7) if the condition: 0.97·As ≤ Am ≤ 1.03·As is met, the distance (D) is not varied; and/or if the condition: Am < 0.97·As is met, the distance (D) is reduced by the predetermined amount y.

4. The method according to claim 1, **characterized in that** the method further comprises a step (e), wherein the step (e) comprises:
Detecting the lautering duration of an (n-3)th brew as a third lautering duration (LDn-3);
detecting the lautering duration of an (n-4)th brew as a fourth lautering duration (LDn-4); and
detecting the lautering duration of an (n-5)th brew as a fifth lautering duration (LDn-5); and
**in that** the method further comprises the following step after step (f) and before step (g):
(l) comparing the average lautering duration (LDm) with the first lautering duration (LDn-1), the second lautering duration (LDn-2), the third lautering duration (LDn-3), and the fourth lautering duration (LDn-4), respectively; and
if the conditions: |(LDn-1 - LDm)|/LDm > 0.15 and |(LDn-4 - LDm)|/LDm ≤ 0.15 are met, the average lautering duration (LDm) is recalculated by calculating the arithmetic or weighted average of the second lautering duration (LDn-2), the third lautering duration (LDn-3) and the fourth lautering duration (LDn-4); and/or
if the conditions: |(LDn-2 - LDm)|/LDm > 0.15 and |(LDn-4 - LDm)|/LDm ≤ 0.15 are met, the average lautering duration (LDm) is recalculated by calculating the arithmetic or weighted average value from the first lautering duration (LDn-1), the third lautering duration (LDn-3) and the fourth lautering duration (LDn-4); and/or
if the conditions: |(LDn-3 - LDm)|/LDm > 0.15 and |(LDn-4 - LDm)|/LDm ≤ 0.15 are met, the average lautering duration (LDm) is recalculated by calculating the arithmetic or weighted average value from the first lautering duration (LDn-1), the second lautering duration (LDn-2) and the fourth lautering duration (LDn-4); and/or
if the conditions: |(LDn-1 - LDm)|/LDm > 0.15 and |(LDn-4 - LDm)|/LDm > 0.15 are met, the average lautering duration (LDm) is recalculated by calculating the arithmetic or weighted average value from the second lautering duration (LDn-2), the third lautering duration (LDn-3) and the fifth lautering duration (LDn-5); and/or
if the conditions: |(LDn-2 - LDm)|/LDm > 0.15 and |(LDn-4 - LDm)|/LDm > 0.15 are met, the average lautering duration (LDm) is recalculated by calculating the arithmetic or weighted average value from the first lautering duration (LDn-1), the third lautering duration (LDn-3) and the fifth lautering duration (LDn-5); and/or
if the conditions: |(LDn-3 - LDm)|/LDm > 0.15 and |(LDn-4 - LDm)|/LDm > 0.15 are met, the average lautering duration (LDm) is recalculated by calculating the arithmetic or weighted average of the first lautering duration (LDn-1), the second lautering duration (LDn-2) and the fifth lautering duration (LDn-5).

5. The method according to one of claims 1 to 4, **characterized in that** the method additionally comprises at least one of the following steps after step (f) and before step (g):
(k1) detecting a mash-off temperature (ATn-1) of the (n-1)th brew;
comparing the mash-off temperature (ATn-1) with a target mash-off temperature (ATs);
if the condition: (ATs - 2 °C) ≤ ATn-1 ≤ (ATs + 2 °C) is not met, an error message is output; and/or
if the condition: (ATs - 2 °C) ≤ ATn-1 ≤ (ATs + 2 °C) is not met, the average lautering duration (LDm) is recalculated by calculating the arithmetic or weighted average of the second lautering duration (LDn-2), the third lautering duration (LDn-3) and the fourth lautering duration (LDn-4);
(k2) detecting a mash-off temperature (ATn-2) of the (n-2)th brew;
comparing the mash-off temperature (ATn-2) with a target mash-off temperature (ATs);
if the condition: (ATs - 2 °C) ≤ ATn-2 ≤ (ATs + 2 °C) is not met, an error message is output; and/or
if the condition: (ATs - 2 °C) ≤ ATn-2 ≤ (ATs + 2 °C) is not met, the average lautering duration (LDm) is recalculated by calculating the arithmetic or weighted average of the first lautering duration (LDn-1), the third lautering duration (LDn-3) and the fourth lautering duration (LDn-4); and/or
(k3) detecting a mash-off temperature (ATn-3) of the (n-3)th brew;
comparing the mash-off temperature (ATn-3) with a target mash-off temperature (ATs);
if the condition: (ATs - 2 °C) ≤ ATn-3 ≤ (ATs + 2 °C) is not met, an error message is output; and/or
if the condition: (ATs - 2 °C) ≤ ATn-3 ≤ (ATs + 2 °C) is not met, the average lautering duration (LDm) is recalculated by calculating the arithmetic or weighted average of the first lautering duration (LDn-1), the second lautering duration (LDn-2) and the fourth lautering duration (LDn-4).

6. A method for adjusting or varying a distance (D) between a first comminution surface (ZF1) and a second comminution surface (ZF2) of a comminution device (Z) for an (n)th brew;
wherein the comminution device (Z) is adapted to comminute or grind a malt or raw grain for use in beer and beverage production;
the method comprising at least the following steps:
(a) detecting the distance (D) between the first comminution surface (ZF1) and the second comminution surface (ZF2); **characterized by**
(b) determining a target yield (As) for the (n)th brew, taking into account at least one parameter selected from a group consisting of: Beer type, malt type, malt quantity, malt quality, malt batch, brew size, preconditioning of the malt, use of mash or wort acidification, type of comminution device, type of comminution surfaces, number of comminution surfaces, condition of the comminution surfaces, profile of the comminution surfaces, rotation speed of the comminution surface, total mass of comminution material processed since the last renewal of the comminution surfaces, target total annual output of the beer type and target total annual output of the brewery;
(c) detecting the yield of an (n-1)th brew as a first yield (An-1);
(d) detecting the yield of an (n-2)th brew as a second yield (An-2);
(e) preferably detecting the yield of an (n-3)th brew as a third yield (An-3);
(f) calculating the arithmetic or weighted average of the first yield (An-1), the second yield (An-2) and preferably the third yield (An-3) to obtain an average yield (Am);
(g) comparing the average yield (Am) with the target yield (As);
(h) if the condition: 0.97·As ≤ Am ≤ 1.03·As is met, the distance (D) is not varied; and/or
if the condition: 0.93·As ≤ Am < 0.97·As is met, the distance (D) is reduced by a predetermined amount y; and/or
if the condition: 0.85·As ≤ Am < 0.93·As is met, the distance (D) is reduced by a predetermined amount z;
where the amount z is greater than the amount y; and/or
if the condition: 1.03·As < Am ≤ 1.07·As is met, the distance (D) is increased by the predetermined amount y; and/or
if the condition: 1.07·As < Am ≤ 1.15·As is met, the distance (D) is increased by the predetermined amount z;
where the amount z is greater than the amount y; and/or
if the condition: 1.15·As < Am or Am < 0.85·As is met, the distance (D) is set to an initial distance (D0) and/or an error message is output.

7. The method according to claim 6, **characterized in that** the method further comprises a step (e), wherein the step (e) comprises: detecting the yield of an (n-3)th brew as a third yield (An-3); and
that the target yield (As), the first yield (An-1), the second yield (An-2) and the third yield (An-3) are each limited to the same or to a single beer type, malt type, malt quantity, malt quality or malt batch.

8. The method according to claim 6 or 7, **characterized in that** step (h), when the condition 0.90·As ≤ Am < 0.95·As or the condition 1.05·As < Am ≤ 1.10·As is met, is designed as comprising the following steps:
(v1) determining a target lautering duration (LDs) for the (n)th brew, taking into account at least one parameter selected from a group consisting of: Beer type, malt type, malt quantity, malt quality, malt batch, brew size, preconditioning of the malt, use of mash or wort acidification, type of comminution device, type of comminution surfaces, number of comminution surfaces, condition of the comminution surfaces, profile of the comminution surfaces, rotation speed of the comminution surface, total mass of comminution material processed since the last renewal of the comminution surfaces, target total annual output of the beer type and target total annual output of the brewery;
(v2) detecting the lautering duration of the (n-1)th brew as a first lautering duration (LDn-1); and
(v3) detecting the lautering duration of the (n-2)th brew as a second lautering duration (LDn-2); and
(v4) preferably detecting the lautering duration of the (n-3)th brew as a third lautering duration (LDn-3);
(v5) calculating the arithmetic or weighted average of the first lautering duration (LDn-1), the second lautering duration (LDn-2) and preferably the third lautering duration (LDn-3) to obtain an average lautering duration (LDm);
(v6) comparing the average lautering duration (LDm) with the target lautering duration (LDs);
(v7) if the condition: 0.95·LDs ≤ LDm ≤ 1.05·LDs is met, the distance (D) is not varied; and/or
if the condition: LDm < 0.95·LDs is met, the distance (D) is reduced by the predetermined amount y.

9. The method according to Claim 6, **characterized in that** the method further comprises a step (e), wherein the step (e) comprises:
Detecting the yield of an (n-3)th brew as a third yield (An-3);
detecting the yield of an (n-4th) brew as a fourth yield (An-4);
detecting the yield of an (n-5)th brew as a fifth yield (An-5); and
**in that** the method further comprises the following step after step (f) and before step (g):
(l) comparing the average yield (Am) with the first yield (An-1), the second yield (An-2), the third yield (An-3), and the fourth yield (An-4), respectively; and
if the conditions: |(An-1 - Am)|/Am > 0.15 and |(An-4 - Am)|/Am ≤ 0.15 are met, the average yield (Am) is recalculated by calculating the arithmetic or weighted average of the second yield (An-2), the third yield (An-3), and the fourth yield (An-4); and/or
if the conditions: |(An-2 - Am)|/Am > 0.15 and |(An-4 - Am)|/Am ≤ 0.15 are met, the mean yield (Am) is recalculated by calculating the arithmetic or weighted mean value from the first yield (An-1), the third yield (An-3) and the fourth yield (An-4); and/or
if the conditions: |(An-3 - Am)|/Am > 0.15 and |(An-4 - Am)|/Am ≤ 0.15 are met, the mean yield (Am) is recalculated by calculating the arithmetic or weighted mean value from the first yield (An-1), the second yield (An-2) and the fourth yield (An-4); and/or
if the conditions: |(An-1 - Am)|/Am > 0.15 and |(An-4 - Am)|/Am > 0.15 are met, the mean yield (Am) is recalculated by calculating the arithmetic or weighted mean value from the second yield (An-2), the third yield (An-3) and the fifth yield (An-5); and/or
if the conditions: |(An-2 - Am)|/Am > 0.15 and |(An-4 - Am)|/Am > 0.15 are met, the mean yield (Am) is recalculated by calculating the arithmetic or weighted mean value from the first yield (An-1), the third yield (An-3) and the fifth yield (An-5); and/or
if the conditions: |(An-3 - Am)|/Am > 0.15 and |(An-4 - Am)|/Am > 0.15 are met, a recalculation of the average yield (Am) is performed by calculating the arithmetic or weighted average of the first yield (An-1), the second yield (An-2) and the fifth yield (An-5).

10. The method according to any one of claims 6 to 9, **characterized in that** the method additionally comprises at least one of the following steps after step (f) and before step (g):
(k1) detecting a mash-off temperature (ATn-1) of the (n-1)th brew;
comparing the mash-off temperature (ATn-1) with a target mash-off temperature (ATs);
if the condition: (ATs - 2 °C) ≤ ATn-1 ≤ (ATs + 2 °C) is not met, an error message is output; and/or
if the condition: (ATs - 2 °C) ≤ ATn-1 ≤ (ATs + 2 °C) is not met, the average yield (Am) is recalculated by calculating the arithmetic or weighted average of the second yield (An-2), the third yield (An-3) and the fourth yield (An-4);
(k2) detecting a mash-off temperature (ATn-2) of the (n-2)th brew;
comparing the mash-off temperature (ATn-2) with a target mash-off temperature (ATs);
if the condition: (ATs - 2 °C) ≤ ATn-2 ≤ (ATs + 2 °C) is not met, an error message is output; and/or
if the condition: (ATs - 2 °C) ≤ ATn-2 ≤ (ATs + 2 °C) is not met, the average yield (Am) is recalculated by calculating the arithmetic or weighted average of the first yield (An-1), the third yield (An-3) and the fourth yield (An-4); and/or
(k3) detecting a mash-off temperature (ATn-3) of the (n-3)th brew;
comparing the mash-off temperature (ATn-3) with a target mash-off temperature (ATs);
if the condition: (ATs - 2 °C) ≤ ATn-3 ≤ (ATs + 2 °C) is not met, an error message is output; and/or
if the condition: (ATs - 2 °C) ≤ ATn-3 ≤ (ATs + 2 °C) is not met, the average yield (Am) is recalculated by calculating the arithmetic or weighted average of the first yield (An-1), the second yield (An-2) and the fourth yield (An-4).

11. Using a lautering duration (LD) or a yield (A) for adjusting or varying the distance (D) between the first comminution surface (ZF1) and the second comminution surface (ZF2) of the comminution device (Z) for an (n)th brew;
wherein the comminution device (Z) is adapted to comminute or grind a malt or raw grain for use in beer and beverage production.

12. Using a deviation of a lautering duration (LD) from the target lautering duration (LDs) or a deviation of a yield (A) from the target yield (As), for adjusting or varying the distance (D) between the first comminution surface (ZF1) and the second comminution surface (ZF2) of the comminution device (Z) for an (n)th brew;
wherein the comminution device (Z) is adapted to comminute or grind a malt or raw grain for use in beer and beverage production.

## Revendications

1. Procédé pour ajuster ou modifier une distance (D) entre une première surface de broyage (ZF1) et une deuxième surface de broyage (ZF2) d'un dispositif de broyage (Z) pour un (n)-ième brassin;
le dispositif de broyage (Z) étant adapté pour broyer ou concasser un malt ou un fruit cru destiné à être utilisé pour la production de bière et de boissons ;
le procédé comprenant au moins les étapes suivantes :
(a) détecter la distance (D) entre la première surface de broyage (ZF1) et la deuxième surface de broyage (ZF2) ; **caractérisé par**
(b) déterminer une durée d'affinage cible (LDs) pour le (n)-ième brassin en tenant compte d'au moins un paramètre choisi dans un groupe constitué de : type de bière, type de malt, quantité de malt, qualité du malt, quantité de malt en vrac, taille du brassin, préconditionnement du malt, utilisation de l'acidification du moût ou du condiment, type de dispositif de broyage, type de surfaces de broyage, nombre de surfaces de broyage, état des surfaces de broyage, profil des surfaces de broyage, vitesse de rotation de la surface de broyage, masse totale de matière broyée traitée depuis le dernier renouvellement des surfaces de broyage, rendement annuel total théorique du type de bière et rendement annuel total théorique de la brasserie ;
(c) détecter la durée d'affinage d'un (n-1)-ième brassin en tant que première durée d'affinage (LDn-1) ;
(d) détecter la durée d'affinage d'un (n-2)-ième brassin en tant que deuxième durée d'affinage (LDn-2) ;
(e) de préférence, détecter la durée d'affinage d'un (n-3)-ième brassin comme une troisième durée d'affinage (LDn-3) ;
(f) calculer la moyenne arithmétique ou pondérée de la première durée d'affinage (LDn-1), de la deuxième durée d'affinage (LDn-2) et de préférence de la troisième durée d'affinage (LDn-3), en obtenant une durée d'affinage moyenne (LDm) ;
(g) comparer la durée moyenne d'affinage (LDm) à la durée d'affinage cible (LDs) ;
(h) si la condition : 0,95·LDs ≤ LDm ≤ 1,05·LDs est satisfaite, la distance (D) n'est pas modifiée ; et/ou
si la condition : 0,90·LDs ≤ LDm < 0,95·LDs est satisfaite, la distance (D) est réduite d'une quantité y prédéterminée ; et/ou
si la condition : 0,85·LDs ≤ LDm < 0,90·LDs est satisfaite, la distance (D) est réduite d'une quantité prédéterminée z ;
la quantité z étant supérieure à la quantité y ; et/ou
si la condition : 1,05·LDs < LDm ≤ 1,10·LDs est satisfaite, la distance (D) est augmentée d'une quantité prédéterminée y ; et/ou
si la condition : 1,10·LDs < LDm ≤ 1,15·LDs est satisfaite, la distance (D) est augmentée de la quantité prédéterminée z ;
la quantité z étant supérieure à la quantité y ; et/ou
si la condition : 1,15·LDs < LDm ou LDm < 0,85·LDs est satisfaite, la distance (D) est réglée à une distance de sortie (D0) et/ou un message d'erreur est émis.

2. Le procédé selon la revendication 1, **caractérisé en ce que** le procédé comprend en outre une étape (e), l'étape (e) comprenant : détecter la durée d'affinage d'un (n-3)-ième brassin en tant que troisième durée d'affinage (LDn-3) ; et
**en ce que** la durée d'affinage cible (LDs), la première durée d'affinage (LDn-1), la deuxième durée d'affinage (LDn-2) et la troisième durée d'affinage (LDn-3) sont chacun limités au même type de bière, au même type de malt, à la même quantité de malt, à la même qualité de malt ou à la même quantité de malt en vrac, ou chacun d'eux.

3. Le procédé selon la revendication 1 ou 2, **caractérisé en ce que**, lorsque la condition 0,90·LDs ≤ LDm < 0,95·LDs ou la condition 1,05·LDs < LDm ≤ 1,10·LDs est satisfaite, l'étape (h) est configurée de manière à comprendre les étapes suivantes :
(v1) déterminer un rendement cible (As) pour le (n)-ième brassin en tenant compte d'au moins un paramètre choisi dans un groupe constitué par : type de bière, type de malt, quantité de malt, qualité de malt, quantité de malt en vrac, taille du brassin, préconditionnement du malt, utilisation de l'acidification du moût ou du condiment, type de dispositif de broyage, type de surfaces de broyage, nombre de surfaces de broyage, état des surfaces de broyage, profil des surfaces de broyage, vitesse de rotation de la surface de broyage, masse totale de matière broyée traitée depuis le dernier renouvellement des surfaces de broyage, rendement annuel total théorique du type de bière et rendement annuel total théorique de la brasserie ;
(v2) détecter le rendement du (n-1)-ième brassin en tant que premier rendement (An-1) ; et
(v3) détecter le rendement du (n-2)-ième brassin en tant que deuxième rendement (An-2) ; et
(v4) de préférence, détecter le rendement du (n-3)-ième brassin comme un troisième rendement (An-3) ;
(v5) calculer la moyenne arithmétique ou pondérée du premier rendement (An-1), du deuxième rendement (An-2) et de préférence du troisième rendement (An-3) pour obtenir un rendement moyen (Am) ;
(v6) comparer le rendement moyen (Am) avec le rendement cible (As) ;
(v7) si la condition : 0,97·As ≤ Am ≤ 1,03·As est satisfaite, la distance (D) n'est pas modifiée ; et/ou
si la condition est : Am < 0,97·As est satisfaite, la distance (D) est réduite de la valeur y prédéterminée.

4. Le procédé selon la revendication 1, **caractérisé en ce que** le procédé comprend en outre une étape (e), l'étape (e) comprenant :
détecter la durée d'affinage d'un (n-3)-ième brassin en tant que troisième durée d'affinage (LDn-3) ;
détecter la durée d'affinage d'un (n-4)-ième brassin en tant que quatrième durée d'affinage (LDn-4) ; et
détecter la durée d'affinage d'un (n-5)-ième brassin en tant que cinquième durée d'affinage (LDn-5) ; et
**en ce que** le procédé comprend en outre, après l'étape (f) et avant l'étape (g), l'étape suivante :
(l) comparer la durée moyenne d'affinage (LDm) respectivement à la première durée d'affinage (LDn-1), la deuxième durée d'affinage (LDn-2), la troisième durée d'affinage (LDn-3), et la quatrième durée d'affinage (LDn-4), et
si les conditions : I(LDn-1 - LDm)|/LDm > 0,15 et |(LDn-4 - LDm)|/LDm ≤ 0,15 sont satisfaites, un nouveau calcul de la durée moyenne d'affinage (LDm) est effectué en calculant la moyenne arithmétique ou pondérée de la deuxième durée d'affinage (LDn-2), de la troisième durée d'affinage (LDn-3) et de la quatrième durée d'affinage (LDn-4) ; et/ou
si les conditions : |(LDn-2 - LDm)|/LDm > 0,15 et |(LDn-4 - LDm)|/LDm ≤ 0,15 sont satisfaites, un nouveau calcul de la durée moyenne d'affinage (LDm) est effectué en calculant la moyenne arithmétique ou pondérée de la première durée d'affinage (LDn-1), de la troisième durée d'affinage (LDn-3) et de la quatrième durée d'affinage (LDn-4) ; et/ou
si les conditions : |(LDn-3 - LDm)|/LDm > 0,15 et |(LDn-4 - LDm)|/LDm ≤ 0,15 sont satisfaites, un nouveau calcul de la durée moyenne d'affinage (LDm) est effectué en calculant la moyenne arithmétique ou pondérée de la première durée d'affinage (LDn-1), de la deuxième durée d'affinage (LDn-2) et de la quatrième durée d'affinage (LDn-4) ; et/ou
si les conditions : |(LDn-1 - LDm)|/LDm > 0,15 et |(LDn-4 - LDm)|/LDm > 0,15 sont satisfaites, la durée moyenne d'affinage (LDm) est recalculée en calculant la moyenne arithmétique ou pondérée de la deuxième durée d'affinage (LDn-2), de la troisième durée d'affinage (LDn-3) et de la cinquième durée d'affinage (LDn-5) ; et/ou
si les conditions : |(LDn-2 - LDm)|/LDm > 0,15 et |(LDn-4 - LDm)|/LDm > 0,15 sont satisfaites, la durée moyenne d'affinage (LDm) est recalculée en calculant la moyenne arithmétique ou pondérée de la première durée d'affinage (LDn-1), de la troisième durée d'affinage (LDn-3) et de la cinquième durée d'affinage (LDn-5) ; et/ou
si les conditions : |(LDn-3 - LDm)|/LDm > 0,15 et |(LDn-4 - LDm)|/LDm > 0,15 sont satisfaites, un nouveau calcul de la durée moyenne d'affinage (LDm) est effectué en calculant la moyenne arithmétique ou pondérée de la première durée d'affinage (LDn-1), de la deuxième durée d'affinage (LDn-2) et de la cinquième durée d'affinage (LDn-5).

5. Le procédé selon l'une des revendications 1 à 4, **caractérisé en ce que** ledit procédé comprend en outre, après l'étape (f) et avant l'étape (g), au moins l'une des étapes suivantes :
(k1) détecter une température du moût (ATn-1) d'un (n-1)ième brassin;
comparer la température du moût (ATn-1) à une température du moût cible (ATs) ;
si la condition : (ATs - 2 °C) ≤ ATn-1 ≤ (ATs + 2 °C) n'est pas satisfaite, un message d'erreur est émis ; et/ou
si la condition : (ATs - 2 °C) ≤ ATn-1 ≤ (ATs + 2 °C) n'est pas satisfaite, un nouveau calcul de la durée moyenne d'affinage (LDm) est effectué en calculant la moyenne arithmétique ou pondérée de la deuxième durée d'affinage (LDn-2), de la troisième durée d'affinage (LDn-3) et de la quatrième durée d'affinage (LDn-4) ;
(k2) détecter une température du moût (ATn-2) d'un (n-2)-ième brassin;
comparer la température du moût (ATn-2) avec une température du moût cible (ATs) ;
si la condition : (ATs - 2 °C) ≤ ATn-2 ≤ (ATs + 2 °C) n'est pas satisfaite, un message d'erreur est émis ; et/ou
si la condition : (ATs - 2 °C) ≤ ATn-2 ≤ (ATs + 2 °C) n'est pas satisfaite, un nouveau calcul de la durée moyenne d'affinage (LDm) est effectué en calculant la moyenne arithmétique ou pondérée de la première durée d'affinage (LDn-1), de la troisième durée d'affinage (LDn-3) et de la quatrième durée d'affinage (LDn-4) ; et/ou
(k3) détecter une température du moût (ATn-3) d'un (n-3)-ième brassin;
comparer la température du moût (ATn-3) à une température du moût cible (ATs) ;
si la condition : (ATs - 2 °C) ≤ ATn-3 ≤ (ATs + 2 °C) n'est pas satisfaite, un message d'erreur est émis ; et/ou
si la condition : (ATs - 2 °C) ≤ ATn-3 ≤ (ATs + 2 °C) n'est pas satisfaite, un nouveau calcul de la durée moyenne d'affinage (LDm) est effectué en calculant la moyenne arithmétique ou pondérée de la première durée d'affinage (LDn-1), de la deuxième durée d'affinage (LDn-2) et de la quatrième durée d'affinage (LDn-4).

6. Procédé pour ajuster ou modifier une distance (D) entre une première surface de broyage (ZF1) et une deuxième surface de broyage (ZF2) d'un dispositif de broyage (Z) pour un (n)-ième brassin;
le dispositif de broyage (Z) étant adapté pour broyer ou concasser un malt ou un fruit cru destiné à être utilisé pour la production de bière et de boissons ;
le procédé comprenant au moins les étapes suivantes :
(a) détecter la distance (D) entre la première surface de broyage (ZF1) et la deuxième surface de broyage (ZF2) ; **caractérisé par**
(b) déterminer un rendement cible (As) pour le (n)-ième brassin en tenant compte d'au moins un paramètre choisi dans un groupe constitué par : type de bière, type de malt, quantité de malt, qualité de malt, quantité de malt en vrac, taille du brassin, préconditionnement du malt, utilisation de l'acidification du moût ou du condiment, type de dispositif de broyage, type de surfaces de broyage, nombre de surfaces de broyage, état des surfaces de broyage, profil des surfaces de broyage, vitesse de rotation de la surface de broyage, masse totale de matière broyée traitée depuis le dernier renouvellement des surfaces de broyage, rendement annuel total théorique du type de bière et rendement annuel total théorique de la brasserie ;
(c) détecter le rendement d'un (n-1)-ième brassin en tant que premier rendement (An-1) ;
(d) détecter le rendement d'un (n-2)-ième brassin en tant que deuxième rendement (An-2) ;
(e) de préférence, détecter le rendement d'un (n-3)-ième brassin comme un troisième rendement (An-3) ;
(f) calculer la moyenne arithmétique ou pondérée du premier rendement (An-1), du deuxième rendement (An-2) et de préférence du troisième rendement (An-3) pour obtenir un rendement moyen (Am) ;
(g) comparer le rendement moyen (Am) avec le rendement cible (As) ;
(h) si la condition : 0,97·As ≤ Am ≤ 1,03·As est satisfaite, la distance (D) n'est pas modifiée ; et/ou
si la condition : 0,93·As ≤ Am < 0,97·As est satisfaite, la distance (D) est réduite d'une quantité y prédéterminée ; et/ou
si la condition : 0,85·As ≤ Am < 0,93·As est satisfaite, la distance (D) est réduite d'une quantité prédéterminée z ;
la quantité z étant supérieure à la quantité y ; et/ou
si la condition : 1,03·As < Am ≤ 1,07·As est satisfaite, la distance (D) est augmentée d'une quantité prédéterminée y ; et/ou
si la condition : 1,07·As < Am ≤ 1,15·As est satisfaite, la distance (D) est augmentée de la valeur prédéterminée z ;
la valeur z étant supérieure à la valeur y ; et/ou
si la condition : 1,15·As < Am ou Am < 0,85·As est satisfaite, la distance (D) est réglée à une distance de sortie (D0) et/ou un message d'erreur est émis.

7. Le procédé selon la revendication 6, **caractérisé en ce que** le procédé comprend en outre une étape (e), l'étape (e) comprenant : la détection du rendement d'un (n-3)-ième brassin en tant que troisième rendement (An-3) ; et
**en ce que** le rendement cible (As), le premier rendement (An-1), le deuxième rendement (An-2) et le troisième rendement (An-3) sont chacun limités au même type de bière, au même type de malt, à la même quantité de malt, à la même qualité de malt ou à la même quantité de malt en vrac, ou chacun d'eux.

8. Le procédé selon la revendication 6 ou 7, **caractérisé en ce que**, lorsque la condition 0,90·As ≤ Am < 0,95·As ou la condition 1,05·As < Am ≤ 1,10·As est satisfaite, l'étape (h) est configurée de manière à comprendre les étapes suivantes :
(v1) déterminer une durée d'affinage cible (LDs) pour le (n)ième brassin en tenant compte d'au moins un paramètre choisi dans un groupe constitué par : type de bière, type de malt, quantité de malt, qualité du malt, quantité de malt en vrac, taille du brassin, préconditionnement du malt, utilisation de l'acidification du moût ou du condiment, type de dispositif de broyage, type de surfaces de broyage, nombre de surfaces de broyage, état des surfaces de broyage, profil des surfaces de broyage, vitesse de rotation de la surface de broyage, masse totale de matière broyée traitée depuis le dernier renouvellement des surfaces de broyage, rendement annuel total théorique du type de bière et rendement annuel total théorique de la brasserie ;
(v2) détecter la durée d'affinage du (n-1)-ième brassin en tant que première durée d'affinage (LDn-1) ; et
(v3) détecter la durée d'affinage du (n-2)-ième brassin en tant que deuxième durée d'affinage (LDn-2) ; et
(v4) de préférence, détecter la durée d'affinage du (n-3)-ième brassin comme une troisième durée d'affinage (LDn-3) ;
(v5) calculer la moyenne arithmétique ou pondérée de la première durée d'affinage (LDn-1), de la deuxième durée d'affinage (LDn-2) et de préférence de la troisième durée d'affinage (LDn-3), en obtenant une durée d'affinage moyenne (LDm) ;
(v6) comparer la durée moyenne d'affinage (LDm) à la durée d'affinage cible (LDs) ;
(v7) si la condition : 0,95·LDs ≤ LDm ≤ 1,05·LDs est satisfaite, la distance (D) n'est pas modifiée ; et/ou
si la condition est : LDm < 0,95·LDs est satisfaite, la distance (D) est réduite de la quantité y prédéterminée.

9. Le procédé selon la revendication 6, **caractérisé en ce que** le procédé comprend en outre une étape (e), l'étape (e) comprenant :
détecter le rendement d'un (n-3)-ième brassin en tant que troisième rendement (An-3) ;
détecter le rendement d'un (n-4)-ième brassin en tant que quatrième rendement (An-4) ;
détecter le rendement d'un (n-5)-ième brassin en tant que cinquième rendement (An-5) ; et
**en ce que** le procédé comprend en outre, après l'étape (f) et avant l'étape (g), l'étape suivante :
(l) comparer le rendement moyen (Am) respectivement avec le premier rendement (An-1), le deuxième rendement (An-2), le troisième rendement (An-3), et le quatrième rendement (An-4), et
si les conditions : |(An-1 - Am)|/Am > 0,15 et |(An-4 - Am)|/Am ≤ 0,15 sont satisfaites, un nouveau calcul du rendement moyen (Am) est effectué en calculant la moyenne arithmétique ou pondérée du deuxième rendement (An-2), du troisième rendement (An-3) et du quatrième rendement (An-4) ; et/ou
si les conditions : |(An-2 - Am)|/Am > 0,15 et |(An-4 - Am)|/Am ≤ 0,15 sont satisfaites, un nouveau calcul du rendement moyen (Am) est effectué en calculant la moyenne arithmétique ou pondérée du premier rendement (An-1), du troisième rendement (An-3) et du quatrième rendement (An-4) ; et/ou
si les conditions : |(An-3 - Am)|/Am > 0,15 et |(An-4 - Am)|/Am ≤ 0,15 sont satisfaites, un nouveau calcul du rendement moyen (Am) est effectué en calculant la moyenne arithmétique ou pondérée du premier rendement (An-1), du deuxième rendement (An-2) et du quatrième rendement (An-4) ; et/ou
si les conditions : |(An-1 - Am)|/Am > 0,15 et |(An-4 - Am)|/Am > 0,15 sont satisfaites, un nouveau calcul du rendement moyen (Am) est effectué en calculant la moyenne arithmétique ou pondérée du deuxième rendement (An-2), du troisième rendement (An-3) et du cinquième rendement (An-5) ; et/ou
si les conditions : |(An-2 - Am)|/Am > 0,15 et |(An-4 - Am)|/Am > 0,15 sont satisfaites, un nouveau calcul du rendement moyen (Am) est effectué en calculant la moyenne arithmétique ou pondérée du premier rendement (An-1), du troisième rendement (An-3) et du cinquième rendement (An-5) ; et/ou
si les conditions : |(An-3 - Am)|/Am > 0,15 et |(An-4 - Am)|/Am > 0,15 sont satisfaites, un nouveau calcul du rendement moyen (Am) est effectué en calculant la moyenne arithmétique ou pondérée du premier rendement (An-1), du deuxième rendement (An-2) et du cinquième rendement (An-5).

10. Le procédé selon l'une des revendications 6 à 9, **caractérisé en ce que** ledit procédé comprend en outre, après l'étape (f) et avant l'étape (g), au moins l'une des étapes suivantes :
(k1) détecter une température du moût (ATn-1) du (n-1)ième brassin ;
comparer la température du moût (ATn-1) à une température du moût cible (ATs) ;
si la condition : (ATs - 2 °C) ≤ ATn-1 ≤ (ATs + 2 °C) n'est pas satisfaite, un message d'erreur est émis ; et/ou
si la condition : (ATs - 2 °C) ≤ ATn-1 ≤ (ATs + 2 °C) n'est pas satisfaite, un nouveau calcul du rendement moyen (Am) est effectué en calculant la moyenne arithmétique ou pondérée du deuxième rendement (An-2), du troisième rendement (An-3) et du quatrième rendement (An-4) ;
(k2) détecter une température du moût (ATn-2) du (n-2)-ième brassin ;
comparer la température du moût (ATn-2) à une température du moût cible (ATs) ;
si la condition : (ATs - 2 °C) ≤ ATn-2 ≤ (ATs + 2 °C) n'est pas satisfaite, un message d'erreur est émis ; et/ou
si la condition : (ATs - 2 °C) ≤ ATn-2 ≤ (ATs + 2 °C) n'est pas satisfaite, un nouveau calcul du rendement moyen (Am) est effectué en calculant la moyenne arithmétique ou pondérée du premier rendement (An-1), du troisième rendement (An-3) et du quatrième rendement (An-4) ; et/ou
(k3) détecter une température du moût (ATn-3) du (n-3)-ième brassin ;
comparer la température du moût (ATn-3) à une température du moût cible (ATs) ;
si la condition : (ATs - 2 °C) ≤ ATn-3 ≤ (ATs + 2 °C) n'est pas satisfaite, un message d'erreur est émis ; et/ou
si la condition : (ATs - 2 °C) ≤ ATn-3 ≤ (ATs + 2 °C) n'est pas satisfaite, un nouveau calcul du rendement moyen (Am) est effectué en calculant la moyenne arithmétique ou pondérée du premier rendement (An-1), du deuxième rendement (An-2) et du quatrième rendement (An-4).

11. Utilisation d'une durée d'affinage (LD) ou d'un rendement (A) pour ajuster ou modifier la distance (D) entre la première surface de broyage (ZF1) et la deuxième surface de broyage (ZF2) du dispositif de broyage (Z) pour un (n)-ième brassin ;
dans laquelle le dispositif de broyage (Z) est adapté pour broyer ou concasser un malt ou un fruit cru destiné à être utilisé pour la production de bière et de boissons.

12. Utilisation d'un écart d'une durée d'affinage (LD) par rapport à la durée d'affinage cible (LDs) ou d'un écart d'un rendement (A) par rapport au rendement cible (As), pour ajuster ou modifier la distance (D) entre la première surface de broyage (ZF1) et la deuxième surface de broyage (ZF2) du dispositif de broyage (Z) pour un (n)-ième brassin ;
dans laquelle le dispositif de broyage (Z) est adapté pour broyer ou concasser un malt ou un fruit cru destiné à être utilisé pour la production de bière et de boissons.
